# EUROPÄISCHE PATENTSCHRIFT

(11) **EP 1 625 268 B1**
(45) Veröffentlichungstag und Bekanntmachung des Hinweises auf die Patenterteilung: **02.11.2006**
(21) Anmeldenummer: 04731610.4
(22) Anmeldetag: 07.05.2004
(51) Int. Cl.: E05B 47/06

(54) **BEWEGUNGSÜBERTRAGUNGSVORRICHTUNG UND - VERFAHREN**
DEVICE AND METHOD FOR TRANSMITTING MOVEMENT
DISPOSITIF ET PROCEDE DE TRANSMISSION DE MOUVEMENT

(30) Priorität: 09.05.2003 DE 10320873
(43) Veröffentlichungstag der Anmeldung: 15.02.2006
(73) Patentinhaber: SimonsVoss Technologies AG, 85774 Unterföhring (DE)
(72) Erfinder: MEYERLE, Herbert, 85744 Unterföhring (DE)
(74) Vertreter: Stellbrink, Axel
(86) Internationale Anmeldenummer: PCT/EP2004/004903
(87) Internationale Veröffentlichungsnummer: WO 2004/099640

(56) Entgegenhaltungen:
- WO-A-20/04033936
- DE-C- 19 639 545
- US-A- 5 419 597
- US-A- 5 826 450
- US-A- 6 112 564
- US-A- 6 116 664
- US-B1- 6 367 296
- US-B1- 6 435 573

## Beschreibung

Die vorliegende Erfindung betrifft eine Vorrichtung und ein Verfahren, insbesondere zur Übertragung einer Bewegung sowie entsprechender Kräfte bzw. Momente und insbesondere einer Drehbewegung an ein Schloß, wobei die Übertragung lediglich in einem gekuppelten Zustand, nicht aber in einem entkuppelten Zustand erfolgt.

Derartige Vorrichtungen und Verfahren werden insbesondere im Bereich von Schließvorrichtungen, wie beispielsweise Tür- oder Tresorschlössern und dergleichen, eingesetzt, sowie zum Beispiel offenbart wird in der US-A-6 116 664, in der US-A-5 826 450 oder in der DE-C-19 639 545.

Die DE-C-37 42 189 offenbart einen Schließzylinder, dessen mit dem Schließbart verbundene Kupplung einerseits mit einer Knaufwelle in Eingriff bringbar ist. Um einen derartigen Schließzylinder einfacher zu gestalten und eine bessere Sicherung gegen unberechtigtes Benutzen des Schließzylinders zu erreichen, wird vorgeschlagen, dass die Knaufwelle von einer Sperrhülse umgeben ist, die axial durch die Kupplung verschiebbar und in bestimmten Positionen arretierbar ist.

Die EP-A-1 072 741 offenbart einen Schließzylinder, insbesondere einen elektronischen Schließzylinder mit elektromechanischer Blockierung der Drehung, wobei der elektronische Schlüssel gegenüberliegende elektrische Kontakte auf dem Schaft aufweist und der drehbare Kern des Schließzylinders eine ringförmige äußere elektrische Kontaktbahn aufweist, die auf ihrer Innenseite mit einem elektrischen Kontakt in Verbindung steht, der gegen den Kontakt anliegt, während die äußere ringförmige Kontaktbahn gegen elektrische Schleifkontakte des äußeren und inneren Rotors anliegt.

Die EP-A-0 743 411 offenbart eine Schließvorrichtung, wobei der Schlüssel der Schließvorrichtung einen als Transponder ausgebildeten Codegeber aufweist. Im Zylindergehäuse des Schließzylinders der Schließvorrichtung sind ein Aktuator, eine Transponderleseeinrichtung und eine Energieversorgungseinrichtung angeordnet. Der Aktuator dient zum Verschieben eines den Zylinderkern sperrenden bzw. freigebenden Sperrorgans, welches am Umfang des Zylinderkern angreift.

Die EP-A-1 079 050 offenbart eine Schließeinrichtung mit einem von einem Sperrmechanismus blockierbaren Schließbart, wobei zwischen dem Sperrmechanismus und dem Schließbart eine Kupplung angeordnet ist. Die Kupplung lässt sich nur von einer Seite der Schließeinrichtung trennen. Hierdurch soll die Schließeinrichtung von dieser Seite her ohne Zugangsberechtigung für den Sperrmechanismus entriegelbar sein.

In der EP-B-0 805 905 ist ein Schließmechanismus für eine Tür offenbart, der eine Welle, ein die Welle drehendes Betätigungsorgan, ein mit der Welle in Wirkverbindung stehendes Verriegelungselement zur Verriegelung der Tür und ein im Betätigungsorgan angeordnetes Kopplungselement, das auf die Drehung der Welle einwirkt, aufweist. Ferner weist das Kopplungselement einen axial zur Welle hin und her bewegbaren Stift auf, der mit einem unabhängig vom Betätigungsorgan angeordneten Sperrelement über einen mittels einer elektronischen Steuerung drehbaren Elektromotor über eine Spindel hin und her bewegbar ist, um entweder die Drehung des frei drehbaren Betätigungsorgans auf die Welle zu übertragen oder im Falle eines drehfest mit der Welle verbundenen Betätigungsorgans nur eine geringe Drehung des mit der Welle verbundenen Betätigungsorgans zuzulassen. Ferner ist an dem Stift eine Nocke angeformt und eine Spiralfeder als Kraftspeicher zwischen dem Nocke und der Spindel des Elektromotors eingespannt sowie auf der Stirnseite des Betätigungsorgans eine Kontaktscheibe vorgesehen, über welche die elektronische Steuerung von einem elektronischen Informationsträger durch Datenaustausch steuerbar ist.

Derartige bekannte Vorrichtungen und Verfahren erweisen sich dahingehend als nachteilig, dass sich das Kupplungs- bzw. Sperrelement nur mit einem relativ hohen Energiebedarf schalten lässt, dass Krafteinwirkungen auf das Kupplungselement im gekuppelten wie im entkuppelten Zustand eine Belastung des Sperrelements bewirken und/oder dass eine Belastung des Kupplungselements bzw. des Sperrelements auf den Antrieb bzw. Aktuator übertragen wird. Hieraus kann sich neben dem bereits erwähnten höheren Energiebedarf zum Schalten der Kupplung ein höherer Verschleiß und eine verminderte Funktionssicherheit und/oder Manipulationssicherheit insbesondere durch ein nicht zuverlässiges Verlassen des gekuppelten Zustandes im lastlosen Zustand ergeben.

Es ist demnach Aufgabe der vorliegenden Erfindung, die Nachteile des Standes der Technik zu überwinden. Weitere und/oder zusätzliche Aufgaben der Erfindung sind es, eine Vorrichtung zur Übertragung einer Bewegung sowie entsprechender Kräfte bzw. Momente bereitzustellen, die sich mit sehr geringem Energiebedarf schalten lässt, die sich mit einem bistabilen Aktor schalten lässt, die ein sicheres auskuppeln bei bistabilem Aktor gewährleistet und/oder die eine hohe Manipulationssicherheit aufweist. Diese Aufgabe(n) wird/werden mit den Merkmalen der Patentansprüche gelöst.

Die Erfindung geht dabei von dem Grundgedanken aus, eine Vorrichtung zur Übertragung einer Bewegung sowie entsprechender Kräfte und Momente bereitzustellen, die einen Antrieb und einen Abtrieb aufweist, wobei Antrieb und Abtrieb über mindestens ein Kupplungselement derart verkuppelt sind, dass sich mindestens ein Kupplungselement bei einer Relativbewegung zwischen Antrieb und Abtrieb in irgendeiner Weise bewegt, wobei es jedoch nicht in der Lage ist, die Bewegung des Antriebs auf den Abtrieb zu übertragen, da dessen mechanisches Potential bzw. dessen Widerstand gegen eine bestimmte Bewegung oder einen bestimmten Bewegungsablauf bzw. -abschnitt nicht überwunden werden kann. Insbesondere sind Antrieb und Abtrieb über das mindestens eine Kupplungselement derart verkuppelt, dass im entkuppelten Zustand eine Bewegung des Antriebs eine Bewegung mindestens eines Kupplungselements bewirkt, die nicht geeignet ist, eine Bewegung des Antriebs auf den Abtrieb zu übertragen.

Im gekuppelten Zustand kommt die Kupplung vorzugsweise zustande, indem das Kupplungselement an der Bewegung, die durch die Relativbewegung zwischen Antrieb und Abtrieb bewirkt wird, gehindert wird. Vorzugsweise sind Antrieb und Abtrieb über das Kupplungselement derart gekuppelt, dass bei entkuppeltem Zustand eine Rotationsbewegung des Antriebs eine im Wesentlichen axiale und/oder radiale Bewegung des Kupplungselements bewirkt und dass eine Rotationsbewegung des Antriebs im gekuppelten Zustand im Wesentlichen eine Rotationsbewegung des Kupplungselements bewirkt. Hierbei bewirkt eine axiale und/oder radiale Bewegung des Kupplungselements vorzugsweise im Wesentlichen keine Bewegung des Abtriebs, wobei eine Rotationsbewegung des Kupplungselements vorzugsweise im Wesentlichen eine Rotationsbewegung des Abtriebs bewirkt. Gemäß einer weiteren oder zusätzlichen Ausführungsform sind Antrieb und Abtrieb über das Kupplungselement vorzugsweise derart gekuppelt, dass bei entkuppeltem Zustand eine Rotationsbewegung des Antriebs im Wesentlichen eine rotatorische sowie eine axiale und/oder radiale Bewegung des Kupplungselements bewirkt und dass eine Rotationsbewegung des Antriebs im gekuppelten Zustand im Wesentlichen eine Rotationsbewegung des Kupplungselements bewirkt. Hierbei bewirken eine rotatorische sowie eine axiale und/oder radiale Bewegung des Kupplungselements vorzugsweise im Wesentlichen keine Bewegung des Abtriebs, wobei eine Rotationsbewegung, vorzugsweise eine im Wesentlichen ausschließliche Rotationsbewegung, des Kupplungselements vorzugsweise im Wesentlichen eine Rotationsbewegung des Abtriebs bewirkt. Gemäß einer weiteren Ausführungsform werden Antrieb und Abtrieb im Wesentlichen linear bewegt und sind über das Kupplungselement vorzugsweise derart gekuppelt, dass bei entkuppeltem Zustand eine Bewegung des Antriebs eine dazu orthogonale Bewegungskomponente bzw. eine im Wesentlichen dazu orthogonale Bewegung des Kupplungselements bewirkt und dass eine Bewegung des Antriebs im gekuppelten Zustand im Wesentlichen eine gleichsinnige Bewegung des Kupplungselements bewirkt.

Eine erfindungsgemäße Vorrichtung weist weiterhin vorzugsweise eine Kuppeleinrichtung auf, die eine Kupplung sowie eine Entkupplung des Antriebs mit dem Abtrieb über das mindestens eine Kupplungselement bewirken kann. In einer bevorzugten Ausführungsform steht die Kuppeleinrichtung im entkuppelten Zustand im Wesentlichen nicht mit dem/den Kupplungselement/en im Eingriff. Ferner bewirkt die Kuppeleinrichtung im gekuppelten Zustand vorzugsweise eine Beschränkung der Beweglichkeit, insbesondere der axialen und/oder radialen bzw. zur Bewegung des An- bzw. Abtriebs orthogonalen Beweglichkeit des Kupplungselements. In einer bevorzugten Ausführungsform weist die Kuppeleinrichtung mindestens eine Kupplungssperrvorrichtung zur Beschränkung der axialen und/oder radialen bzw. zur Bewegung des An- bzw. Abtriebs orthogonalen Beweglichkeit des Kupplungselements im gekuppelten Zustand, mindestens einen Aktor zur Positionierung der Kupplungssperrvorrichtung und/oder mindestens eine Speicher- bzw. Widerstandsvorrichtung zur Positionierung der Kupplungssperrvorrichtung und/oder zum Speichern von Positionsinformationen der Kupplungssperrvorrichtung auf. Im Falle einer Dreh- bzw. Rotationsbewegung ist unter einer zu dieser Bewegung orthogonalen Bewegung eine zu dieser Drehbewegung axiale und/oder radiale Bewegung zu verstehen.

Die Kuppeleinrichtung ist vorzugsweise derart ausgebildet, dass der Aktor geeignet ist, eine Bewegung bzw. Positionierung mindestens einer Kupplungssperrvorrichtung, z.B. eines Kupplungssperrelements, gegen einen Widerstand einer Speicher- bzw. Widerstandsvorrichtung, beispielsweise über ein mechanisches Potential, wie z.B. eine Feder- oder Magnetkraft, hinweg in eine zur Kupplung geeignete Position zu bewirken. In einer bevorzugten Ausführungsform ist der Aktor mechanisch und/oder elektrisch und/oder elektromagnetisch betätigbar. Vorzugsweise ist der Aktor batteriebetrieben. In einer weiteren bevorzugten Ausführungsform ist der Aktor impulsgesteuert und/oder bistabil. Weiter kann der Aktor auch wenigstens einen Elektromagneten aufweisen, zum Betätigen einer Kupplungssperrvorrichtung.

In einer bevorzugten Ausführungsform sind Kupplungselement und Kuppeleinrichtung derart ausgebildet, dass die Kupplung nur auskuppeln kann, wenn eine Kraft zwischen An- und Abtrieb einen bestimmten Mindestwert unterschreitet und sich der Aktor in einer Ruheposition bzw. einer einem entkuppelten Zustand entsprechenden Position befindet.

Gemäß einer bevorzugten Ausführungsform steht der Antrieb/Abtrieb über mindestens eine erste Führungseinrichtung mit mindestens einem Kupplungselement in Verbindung. Diese ist vorzugsweise so ausgebildet, dass eine relative Drehung zwischen Kupplungselement und Antrieb/Abtrieb bevorzugt eine im Wesentlichen axiale und/oder radiale Bewegung des Kupplungselements relativ zum Antrieb/Abtrieb bewirkt.

Der Antrieb/Abtrieb steht somit über mindestens eine erste Führungseinrichtung mit mindestens einem Kupplungselement in Verbindung. Ferner steht das Kupplungselement vorzugsweise über mindestens eine zweite Führungseinrichtung mit dem Abtrieb/Antrieb in Verbindung. Die zweite Führungseinrichtung ist vorzugsweise bezüglich einer axialen und/oder radialen Bewegungsrichtung des Kupplungselements bzw. einer Längsachse der Vorrichtung im Wesentlichen parallel ausgebildet bzw. bewirkt im Wesentlichen eine entsprechend parallele Führung. Vorzugsweise ist die mindestens eine zweite Führungseinrichtung des Kupplungselements derart ausgebildet, dass ein Drehmoment auf das Kupplungselement ein Drehmoment auf den Abtrieb/Antrieb, nicht aber eine axiale Kraft ausübt.

Gemäß einer weiteren bevorzugten Ausführungsform, bei der Antrieb und Abtrieb im Wesentlichen linear bewegt werden, steht der Antrieb/Abtrieb über mindestens eine erste Führungseinrichtung mit mindestens einem Kupplungselement in Verbindung. Diese ist vorzugsweise so ausgebildet, dass eine relative lineare Bewegung zwischen Kupplungselement und Antrieb/Abtrieb bevorzugt eine dazu orthogonale Bewegungskomponente des Kupplungselements bewirkt.

Der Antrieb/Abtrieb steht somit über mindestens eine erste Führungseinrichtung mit mindestens einem Kupplungselement in Verbindung. Ferner steht das Kupplungselement vorzugsweise über mindestens eine zweite Führungseinrichtung mit dem Abtrieb/Antrieb in Verbindung. Die zweite Führungseinrichtung ist vorzugsweise derart ausgebildet, dass eine Kraft in linearer Bewegungsrichtung auf das Kupplungselement im Wesentlichen eine Kraft in gleicher Richtung auf den Abtrieb/Antrieb, im Wesentlichen aber keine dazu orthogonale Kraft ausübt.

Der Abtrieb besitzt vorzugsweise einen ersten Widerstand bzw. ein erstes mechanisches Potential, welcher bzw. welches zu dessen Drehung überwunden werden muss. Gemäß einer bevorzugten Ausführungsform wird dies über mindestens eine Widerstands- bzw. Potentialanordnung bewirkt, welche über eine dritte Führungseinrichtung bei einer Bewegung des Abtriebs mindestens in Teilbereichen des Bewegungsablaufs diesem einen Widerstand bzw. ein Potential entgegensetzt. Gemäß einer bevorzugten Ausführungsform ist die Widerstands- bzw. Potentialanordnung als Federanordnung ausgebildet, die bei einer Bewegung des Abtriebs mindestens in Teilbereichen des Bewegungsablaufs zumindest teilweise gespannt wird. In einer weiteren Ausführungsform wirkt das zur Bewegung des Abtriebs zu überwindende mechanische Potential im Wesentlichen auf das Kupplungselement z.B. über eine Potentialanordnung oder Drehfeder.

Eine Bewegung des Antriebs bewirkt nun mindestens in Teilbereichen des Bewegungsablaufs eine Verschiebung des Kupplungselements in dazu orthogonale Richtungen, wenn das am Abtrieb zu überwindende mechanische Potential größer ist als das zur Verschiebung des Kupplungselements erforderliche. Das heißt, das Kupplungselement wird bei einer Drehung des Antriebs hin- und herbewegt, kann aber keine Bewegung des Abtriebs bewirken, da es dessen mechanisches Potential nicht überwinden kann.

Vorzugsweise kann mindestens eine Kupplungssperrvorrichtung bzw. ein Kupplungssperrelement über einen Aktor (z. B. einen Elektromotor und/oder eine Elektromagnetanordnung) so in den Eingriffsbereich des Kupplungselements bewegt werden, dass dieses in seiner axialen und/oder radialen bzw. zur Bewegung des An- bzw. Abtriebs orthogonalen Bewegung gehindert wird. Die mechanische Interaktion zwischen Kupplungselement und Kupplungssperrelement ist vorzugsweise so gestaltet, dass das Kupplungselement nicht am Übertragen der Nutzbewegung gehindert wird.

Über die zweite Führungsanordnung wird nun die Bewegung des Kupplungselements auf den Abtrieb übertragen, wobei das Potential, beispielsweise die Wirkung der Potentialanordnung, überwunden werden kann.

Ferner weist die Vorrichtung vorzugsweise einen weiteren, zweiten Widerstand bzw. ein weiteres, zweites mechanisches Potential auf, welcher bzw. welches mindestens in Teilbereichen eines relativen Bewegungsablaufes zwischen Antrieb und Abtrieb überwunden werden muss. Dieses mechanische Potential ist kleiner als das erste mechanische Potential, welches zur Bewegung des Abtriebes überwunden werden muss. Vorzugsweise bewirkt dieses mechanische Potential weiterhin, dass die Kupplungseinrichtung(en) bei Unterschreitung eines bestimmten Drehmomentes auf den Antrieb eine Position einnimmt bzw. einnehmen, die ein im wesentlichen kraftloses Bewegen der Kupplungssperrvorrichtung bzw. des Kupplungssperrelements in den und aus dem Eingriffsbereich ermöglicht.

Insbesondere kann das Zusammenspiel zwischen Kupplungssperrelementen und Kupplungselementen so gestaltet werden, dass die Krafteinwirkungen durch das Kupplungselement eine Bewegungstendenz in Richtung stärkerem bzw. sichererem Eingriff bewirken, so dass bei erst teilweisem Eingriff zu Beginn der Krafteinwirkung anschließend auf jeden Fall eine betriebssicherere Position eingenommen wird.

Gemäß einer bevorzugten Ausführungsform wird das Kupplungselement impulsgesteuert bewegt, was insbesondere bei batteriebetriebener Anwendung bevorzugt wird. Hierbei werden An- oder Abtrieb vorzugsweise über entsprechende Federmechanismen im Ruhezustand in entsprechende Positionen gebracht. Die Kopplung zwischen Aktor und Kupplungssperrvorrichtung bzw. Kupplungssperrelement erfolgt vorzugsweise über ein Federelement, so dass beispielsweise ein einmal gegebener elektrischer Impuls auf den Aktor mechanisch zwischengespeichert wird, bis sich das Kupplungselement in einer geeigneten Position befindet. Dies gilt für das Einkuppeln und/oder Auskuppeln. Hierdurch wird insbesondere gewährleistet, dass der gewünschte Zustand unabhängig vom mechanischen Status angenommen wird.

Die Kuppeleinrichtung ist gemäß bevorzugten Ausführungsformen manipulationssicher ausgebildet. Vorzugsweise ist die Kuppeleinrichtung stoßsicher ausgebildet. Dies kann vorzugsweise dadurch erreicht werden, dass die wesentlichen Bewegungsrichtungen der Kuppeleinrichtung im Wesentlichen orthogonal zu den zu erwartendenden Stoßrichtungen ausgeführt sind. Eine weitere bevorzugte Ausführungsform sieht Gegenmomente vor, die die durch den Stoß verursachten Kräfte kompensieren.

Gemäß einem erfindungsgemäßen Verfahren insbesondere zur kuppelbaren Übertragung einer Bewegung sowie entsprechender Kräfte und Momente erfolgt eine Ausbildung und/oder Anordnung entsprechender Elemente und/oder deren Bewegung, wie im Zusammenhang mit der Diskussion der erfindungsgemäßen Vorrichtungen beschrieben, sowie das Übertragen bzw. Kuppeln einer Bewegung sowie entsprechender Kräfte und Momente mittels einer erfindungsgemäßen Vorrichtung.

Vorteilhaft ist die Verwendung bei Schließvorrichtungen bzw. Schließmechanismen, insbesondere elektrischen und/oder durch Transponder gesteuerten Schließvorrichtungen. Insbesondere ist eine elektronische Positionsfeststellung des Kupplungssperrelements möglich, basierend auf der die Aktorsteuerung erfolgen kann.

Nachstehend werden eine erfindungsgemäße Vorrichtung sowie ein erfindungsgemäßes Verfahren anhand bevorzugter Ausführungsformen unter Bezugnahme auf die Zeichnungen näher beschrieben.

Es zeigen:
- Fig. 1: eine teilgeschnittene Seitenansicht einer erfindungsgemäßen Vorrichtung, wobei
- Fig. 1a: eine Seitenansicht der erfindungsgemäßen Vorrichtung ohne Krafteinwirkung am Antrieb bzw. Abtrieb darstellt;
- Fig. 1b: die erfindungsgemäße Vorrichtung im entkuppelten Zustand, bei Drehung des Antriebs, darstellt;
- Fig. 1c: die erfindungsgemäße Vorrichtung im gekuppelten Zustand, bei Drehung des Antriebs, darstellt; und
- Fig. 2: eine weitere bevorzugte Ausführungsform der erfindungsgemäßen Vorrichtung, wobei
- Fig. 2a: eine teilgeschnittene Seitenansicht der erfindungsgemäßen Vorrichtung ohne Krafteinwirkung am Antrieb darstellt;
- Fig. 2b: eine Schnittansicht A-A des Kupplungselements darstellt, und
- Fig. 2c: eine Schnittansicht B-B des Abtriebs darstellt; und
- Fig. 3: eine weitere bevorzugte Ausführungsform einer Kuppeleinrichtung zur Verwendung mit einer erfindungsgemäßen Vorrichtung bzw. einem erfindungsgemäßen Verfahren, und
- Fig. 4: eine weitere bevorzugte Ausführungsform der erfindungsgemäßen Vorrichtung , wobei
- Fig. 4a: eine Schnittansicht A-A der erfindungsgemäßen Vorrichtung im gekuppelten Zustand, bei Drehung des Antriebs, darstellt;
- Fig. 4b: eine Schnittansicht C-C der erfindungsgemäßen Vorrichtung im gekuppelten Zustand, bei Drehung des Antriebs, darstellt;
- Fig. 4c: eine Schnittansicht B-B der erfindungsgemäßen Vorrichtung im entkuppelten Zustand, bei Drehung des Antriebs, darstellt; und
- Fig. 4d: eine Schnittansicht B-B der erfindungsgemäßen Vorrichtung im gekuppelten Zustand, bei Drehung des Antriebs, darstellt; und
- Fig. 5: eine weitere bevorzugte Ausführungsform der erfindungsgemäßen Vorrichtung, wobei
- Fig. 5a: eine Schnittansicht B-B der erfindungsgemäßen Vorrichtung im entkuppelten Zustand, bei Drehung des Antriebs, darstellt; und
- Fig. 5b: eine Schnittansicht B-B der erfindungsgemäßen Vorrichtung im gekuppelten Zustand, bei Drehung des Antriebs, darstellt; und wobei
- Fig. 6: eine weitere bevorzugte Ausführungsform der erfindungsgemäßen Vorrichtung, wobei
- Fig. 6a: eine Schnittansicht B-B der erfindungsgemäßen Vorrichtung im entkuppelten Zustand, bei Drehung des Antriebs, darstellt; und
- Fig. 6b: eine Schnittansicht B-B der erfindungsgemäßen Vorrichtung im gekuppelten Zustand, bei Drehung des Antriebs, darstellt.

Fig. 1 zeigt eine bevorzugte erfindungsgemäße Vorrichtung 1 zur Übertragung einer Bewegung sowie entsprechender Kräfte und Momente, wobei die Vorrichtung 1 einen Antrieb 2 und einen Abtrieb 3 aufweist. Antrieb 2 und Abtrieb 3 stehen über ein Kupplungselement 4 miteinander in Verbindung bzw. sind durch dieses verkuppelt. Hierbei sind Kupplungselement 4 sowie Antrieb 2 und Abtrieb 3 derart ausgebildet, dass im entkuppelten Zustand eine Relativbewegung zwischen Antrieb 2 und Abtrieb 3 eine Bewegung des Kupplungselements 4 bewirkt wird, die nicht geeignet ist, eine Bewegung des Antriebs 2 auf den Abtrieb 3 zu übertragen.

Hierzu weist das Kupplungselement 4 vorzugsweise mindestens einen Teil einer ersten und/oder zweiten Führungseinrichtung auf, nämlich mindestens eine erste 5 und mindestens eine zweite 6 Gleitfläche, die jeweils mit mindestens einem am Antrieb 2 angeordneten Teil der ersten Führungseinrichtung, nämlich mindestens einem ersten Gleitelement 7, und mindestens einem am Abtrieb 3 angeordneten Teil der zweiten Führungseinrichtung, nämlich mindestens einem zweiten Gleitelement 8, kommunizieren. Hierbei sind sie Gleitflächen 5 bzw. 6 und die Gleitelemente 7 bzw. 8 vorzugsweise derart ausgebildet und/oder angeordnet, dass im entkuppelten Zustand eine Rotationsbewegung des Antriebs 2 eine im Wesentlichen axiale Bewegung des Kupplungselements 4 bewirkt, wobei die axiale Bewegung des Kupplungselements 4 im Wesentlichen keine Bewegung des Abtriebs 3 bewirkt. Ferner bewirkt eine Rotationsbewegung des Antriebs 2 im gekuppelten Zustand vorzugsweise im Wesentlichen eine Rotationsbewegung des Kupplungselements 4 wobei diese wiederum vorzugsweise im Wesentlichen eine Rotationsbewegung des Abtriebs 3 bewirkt.

Hierzu ist die mindestens eine erste Gleitfläche 5 vorzugsweise bezüglich einer axialen Bewegungsrichtung des Kupplungselements 4 geneigt ausgebildet. In einer weiteren bevorzugten Ausführungsform ist die mindestens eine erste Gleitfläche 5 bezüglich einer Längsachse der Vorrichtung 1 geneigt ausgebildet. Weiterhin weist die mindestens eine erste Gleitfläche 5 vorzugsweise zumindest teilweise einen oder mehrere Radien auf. In einer bevorzugten Ausführungsform gemäß Darstellung in Fig. 1 ist die mindestens eine erste Gleitfläche 5 in Form einer mit Radien versehenen Einbuchtung ausgebildet. Vorzugsweise ändern sich Radius und/oder Steigung der mindestens einen ersten Gleitfläche 5 entlang ihrer Länge, um beim Abgleiten und/oder Anliegen des mindestens einen ersten Gleitelements 7 an der ersten Gleitfläche 5 eine definierte Bewegungs- und/oder Kraft- bzw. Momentübertragung zu bewirken.

Das mindestens eine erste Gleitelement 7 ist vorzugsweise derart am Antrieb 2 angeordnet, dass es sich bei einer Drehung desselben im Wesentlichen auf einer etwa zu einer axialen Bewegungsrichtung des Kupplungselements 4 bzw. einer Längsachse der Vorrichtung senkrechten Ebene bewegt. Hierbei liegt es vorzugsweise auf mindestens einer ersten Gleitfläche 5 des Kupplungselements 4 an und/oder gleitet an dieser ab.

Die am Kupplungselement 4 angeordnete mindestens eine zweite Gleitfläche 6 zum Kontakt mit dem am Abtrieb 3 angeordneten mindestens einen zweiten Gleitelement 8 ist vorzugsweise bezüglich einer axialen Bewegungsrichtung des Kupplungselements 4 bzw. einer Längsachse der Vorrichtung 1 im Wesentlichen parallel ausgebildet. Das mindestens eine zweite Gleitelement 8 ist vorzugsweise derart angeordnet, dass es bei einer Drehung des Kupplungselements 4 bzw. des Abtriebs 3 im Wesentlichen auf einer zu einer axialen Bewegungsrichtung des Kupplungselements 4 zu einer Drehachse des Abtriebs 3 und/oder zu einer Längsachse der Vorrichtung 1 senkrechten Ebene bewegt wird, wobei es auf mindestens einer zweiten Gleitfläche 6 anliegt und/oder an dieser abgleitet.

In einer bevorzugten Ausführungsform ist die mindestens eine zweite Gleitfläche 6 durch eine im Kupplungselement 4 angeordnete Aussparung ausgebildet, besonders bevorzugt durch eine im Wesentlichen rechteckige Aussparung, wie in Fig. 1 dargestellt.

In einer bevorzugten Ausführungsform sind Gleitflächen und Gleitelemente bzw. deren Anordnung ans Antrieb, Abtrieb und Kupplungselement vertauscht angeordnet.

Die dargestellte Ausführungsform weist ferner eine Kupplungsfeder 9 auf, die zwischen Kupplungselement 4 und Abtrieb 3 angeordnet ist, wobei sie das Kupplungselement 4 gegenüber dem Antrieb und/oder dem Abtrieb 3 vorspannt. Vorzugsweise drückt die Kupplungsfeder 9 das Kupplungselement 4 bzw. mindestens eine erste Gleitfläche 5 gegen mindestens ein erstes Gleitelement 7.

Gemäß einer weiteren bevorzugten Ausführungsform weist der Abtrieb 3 mindestens einen Teil einer dritten Führungseinrichtung mit mindestens einer dritte Gleitfläche 10 auf. Die mindestens eine dritte Gleitfläche 10 ist vorzugsweise bezüglich einer Rotationsachse des Abtriebs 3, einer axialen Bewegungsrichtung des Kupplungselements 4 und/oder einer Längsachse der Vorrichtung 1 geneigt bzw. abgeschrägt ausgebildet. Gemäß weiteren oder zusätzlichen bevorzugten Ausführungen der mindestens einen dritten Gleitfläche 10 wird auf die Diskussion der mindestens einen ersten Gleitfläche 5 verwiesen.

Die Vorrichtung 1 weist ferner vorzugsweise mindestens einen Teil der dritten Führungseinrichtung, nämlich mindestens ein drittes Gleitelement 11 zum Kontakt mit mindestens einer am Antrieb 3 angeordneten dritten Gleitfläche 10 auf. Das mindestens eine dritte Gleitelement 11 ist vorzugsweise an einer Führung 12 angeordnet, wobei mindestens ein drittes Gleitelement 11 vorzugsweise in einer in der Führung 12 ausgebildeten Führungsnut angeordnet ist. Gemäß einer bevorzugten Ausführungsform verhindert die Führung 12 bzw. die Führungsnut 13 eine Verschiebung des mindestens einen dritten Gleitelements 11 entlang einer zur Drehachse des Abtriebs 3, zur axialen Bewegungsrichtung des Kupplungselements 4 und/oder zu einer Längsachse der Vorrichtung 1 in etwa senkrechten Ebene. Besonders bevorzugt gewährleistet die Führung 12 bzw. die Führungsnut 13 lediglich eine Verschiebung des mindestens einen dritten Gleitelements 11 entlang einer Drehachse des Abtriebs 3, einer axialen Bewegungsrichtung des Kupplungselements 4 und/oder einer Längsachse der Vorrichtung 1. Weiterhin weist die Vorrichtung 1 vorzugsweise eine an der Führung 12 angeordnete Potentialfeder 14 auf, die eine Vorspannung mindestens einen dritten Gleitelements 11 gegenüber dem Abtrieb 3 bewirkt. Gemäß einer bevorzugten Ausführungsform, wie in Fig. 1 dargestellt, ist mindestens ein drittes Gleitelement 11 in Kontakt mit mindestens einer dritten Gleitfläche 10 angeordnet, wobei es gegenüber dieser durch die Potentialfeder 14 vorgespannt ist. Hierbei drückt die Potentialfeder 14 das Gleitelement 11 gegen die Gleitfläche 10. Eine derartige Anordnung bewirkt ein mechanisches Potential des Abtriebs, das zur Drehung desselben überwunden werden muss.

Gemäß weiteren bevorzugten Ausführungsformen sind Führung 12, Potentialfeder 14 und dritte Gleitfläche(n) 10 vorzugsweise im Wesentlichen senkrecht zu einer Drehachse des Abtriebs 3, einer axialen Bewegungsrichtung des Kupplungselements 4 und/oder einer Längsachse der Vorrichtung 1 angeordnet. Hierdurch kann bei gleicher Wirkung eine Reduzierung der axialen Länge der Vorrichtung erreicht werden.

Weiterhin weist die Vorrichtung vorzugsweise eine Kuppeleinrichtung bzw. einen Kuppelmechanismus 15 auf, der in einer bevorzugten Ausführungsform entsprechend der Darstellung in Fig. 1 einen Aktor 16, eine Kupplungssperrvorrichtung bzw. ein Kupplungssperrelement 17 sowie eine Speicher bzw. Widerstandsvorrichtung, hier Kupplungssperrenfeder 18, aufweist.

Die Kuppeleinrichtung 15 ist vorzugsweise derart ausgebildet bzw. angeordnet, dass das Kupplungssperrelement 17 im Wesentlichen zwei Stellungen einnehmen kann, wobei eine Stellung einen nicht gekuppelten Zustand der Vorrichtung 1 bewirkt (Fig. 1a, Fig. 1b) und wobei eine weitere Stellung einen gekuppelten Zustand der Vorrichtung bewirkt (Fig. 1c). Somit kann die Kuppeleinrichtung 15 eine Kupplung sowie eine Entkupplung des Antriebs 2 mit dem Abtrieb 3 mittels des Kupplungselements 4 bewirken. Hierbei ist der jeweilige Zustand von der Stellung der Kuppeleinrichtung 15 abhängig.

Die Kuppeleinrichtung 15 ist vorzugsweise derart ausgebildet, dass die Kupplungssperrvorrichtung bzw. das Kupplungssperrelement 17 im entkuppelten Zustand nicht mit dem Kupplungselement 4 in Eingriff steht und wobei die Kuppeleinrichtung 15 bzw. das Kupplungssperrelement 17 im gekuppelten Zustand derart zum Kupplungselement 4 angeordnet ist, dass eine Beschränkung der Beweglichkeit des Kupplungselements 4 bewirkt wird. Entsprechend einer bevorzugten Ausführungsform weist das Kupplungselement 4 mindestens einen Kupplungsabschnitt 19, der vorzugsweise als Vorsprung und besonders bevorzugt als umlaufender Vorsprung ausgebildet ist. Zur Erzeugung eines gekuppelten Zustandes wird das Kupplungssperrelement 17 durch den Aktor 16 derart zum Kupplungselement 4 angeordnet, dass es im Wesentlichen eine axiale Beweglichkeit des Kupplungselements 4 beschränkt bzw. verhindert. Besonders bevorzugt verhindert die Kuppeleinrichtung 15 bzw. das Kupplungssperrelement 17 eine axiale Bewegung des Kupplungselements 4 durch einen Eingriff mit mindestens einem Kupplungsabschnitt 19.

Die Kuppeleinrichtung 15 ist vorzugsweise derart ausgebildet, dass der Aktor 16 das Kupplungssperrelement 17 gegen die Kupplungssperrenfeder 18 in die zur Kupplung geeignete Stellung positioniert. Hierbei ist die Kuppeleinrichtung 15 vorzugsweise derart ausgebildet, dass sich die Vorrichtung 1 ohne Energieeinwirkung, d.h. insbesondere ohne Tätigkeit der Aktors 16, im entkuppelten Zustand befindet. Vorzugsweise bewirkt die Kupplungssperrenfeder 18 im ansonsten unbelasteten Zustand eine Positionierung des Kupplungssperrelements 17 in der entkuppelten Stellung. Durch die Betätigung des Aktors kann nun das Kupplungssperrelement gegen die Federkraft der Kupplungssperrenfeder 18 in die zum Kuppeln geeignete Stellung gebracht werden. Hierzu wird das Kupplungssperrelement 17 vorzugsweise in den Eingriffsbereich des Kupplungselements 4 bzw. eines Kupplungsabschnitts 19 bewegt. In einer bevorzugten Ausführungsform, wie in Fig. 1 dargestellt, ist der Aktor als Elektromotor ausgebildet, der vorzugsweise eine Exzenterscheibe 20 aufweist, durch die bei Drehung des Aktors eine Verschiebung des Kupplungssperrelements 17 bewirkt wird. Hierbei ist eine Bewegung des Kupplungssperrelements 17 durch den Aktor nur im Falle einer Zustandsänderung vom entkuppelten in den gekuppelten Zustand nötig. Die Änderung vom gekuppelten in den entkuppelten Zustand erfolgt hierbei durch die Federkraft der Kupplungssperrenfeder 18. Als eine Alternative zum Elektromotor ist auch denkbar, dass der Aktor 16 als eine Elektromagnetanordnung ausgebildet ist, vergleichbar der Elektromagnetanordnung wie sie in Fig. 4 dargestellt ist, die im weiteren noch ausführlich beschrieben wird.

Zur näheren Beschreibung der Auswirkung des gekuppelten bzw. des nicht gekuppelten Zustands der Vorrichtung wird insbesondere auf die Fig. 1b bzw. 1c verwiesen. Befindet sich die Vorrichtung 1 im entkuppelten Zustand (Fig. 1b), bewirkt eine Relativbewegung zwischen Antrieb 2 und Abtrieb 3, hier dargestellt eine Drehung des Antriebs 2, keine Bewegung des Abtriebs 3, insbesondere da dessen mechanisches Potential nicht überwunden werden kann. Der Antrieb 2 steht über ein erstes Gleitelement 7 und eine erste Gleitfläche 5 mit dem Kupplungselement 4 in Verbindung. Erfolgt nun eine Drehbewegung des Antriebs 2, bewirkt dies auf Grund der angeschrägten Gleitfläche des Kupplungselements 4 dessen Verschiebung in axialer Richtung gegen die Kraft der Kupplungsfeder 9. Hierbei wird über das mindestens eine erste Gleitelement 7 eine axiale und eine radiale Kraftkomponente auf das Kupplungselement 4 übertragen. Hierbei bewirkt die axiale Komponente eine Verschiebung des Kupplungselements in die durch den Pfeil X dargestellte Richtung. Eine derartige Verschiebung des Kupplungselements 4 bewirkt keine Bewegungsübertragung auf den Abtrieb 3, da das am Abtrieb 3 angeordnete mindestens eine zweite Gleitelement 8 an den im Wesentlichen parallel zur axialen Bewegungsrichtung des Kupplungselements 4 angeordneten zweiten Gleitflächen 6 anliegt bzw. abgleitet, wobei diese in Längsrichtung keine Bewegung oder Kraft über das mindestens eine zweite Gleitelement 8 auf den Abtrieb 3 übertragen. In der praktischen Anwendung wirkt durch die Neigung der mindestens einen ersten Gleitfläche weiterhin eine radiale Kraft auf das Kupplungselement 4, die ein Drehmoment auf das Kupplungselement 4 bewirkt. Hierdurch ist das Kupplungselement 4 versucht, sich um seine axiale Verschiebungsrichtung zu drehen, wobei mindestens eine der zweiten Gleitflächen 6 auf mindestens ein zweites Gleitelement 8 so wirkt, dass eine, in der Darstellung senkrechte, Kraft auf das zweite Gleitelement 8 wirkt bzw. ein Drehmoment auf den Abtrieb 3 übertragen wird. Hierbei ist das übertragende Drehmoment jedoch so gering, dass es nicht in der Lage ist, das mechanische Potential des Abtriebs 3, das gegen eine Drehbewegung desselben gerichtet ist, zu überwinden. Demnach wird das Kupplungselement 4 im entkuppelten Zustand durch eine Drehung des Antriebs 2 in axialer Richtung bewegt, sofern die durch die Drehung des Antriebs 2 bewirkte, auf das Kupplungselement 4 wirkende Kraft größer ist als die durch die Kupplungsfeder 9 der axialen Verschiebung des Kupplungselements 4 entgegengestellte Kraft, wobei jedoch keine rotatorische Bewegung des Abtriebs bewirkt wird, da dessen mechanisches Potential nicht überwunden werden kann.

Wird nun die Vorrichtung gekuppelt, d.h. wird das Kupplungssperrelement 17 über den Exzenter 20 des Aktors 16 gegen die Kraft der Kupplungssperrenfeder 18 in den Eingriffsbereich des Kupplungselements 4 bewegt, verhindert es eine Axialbewegung des Kupplungselements 4 durch Eingriff mit dem Kupplungselement 4 bzw. mit dem Kupplungsabschnitt 19. Erfolgt nun eine Drehung des Antriebs 2, hindert das Kupplungssperrelement 17 das Kupplungselement 4 an einer axialen Verschiebung, nicht aber an einer Drehung, so dass die Drehung des Antriebs 2 über mindestens ein erstes Gleitelement 7 und mindestens eine geneigte Gleitfläche 5 in eine Drehbewegung des Kupplungselements 4 übertragen wird. Die Verhinderung einer axialen Bewegung des Kupplungselements 4 verhindert somit im Wesentlichen ein Gleiten eines Gleitelements 7 entlang einer Gleitfläche 5, so dass die Drehbewegung des Antriebs 2 auf das Kupplungselement 4 übertragen wird (Fig. 1c). Die Drehbewegung des Antriebs 2 wird nun über das Kupplungselement 4 bzw. Gleitelement 7, Gleitfläche 5, Gleitfläche 6 und Gleitelement 8 auf den Abtrieb 3 übertragen. Da das zur Drehbewegung des Antriebs 2 eingebrachte Drehmoment nun nicht in eine axiale Verschiebung des Kupplungselements 4 umgewandelt wird, sondern über das Kupplungselement 4 auf den Abtrieb 3 übertragen wird, kann die Wirkung bzw. der Widerstand der Potentialanordnung überwunden werden und somit eine Drehung des Abtriebs 3 erfolgen. Das Kupplungssperrelement 17 verhindert bzw. behindert somit eine axiale Bewegung des Kupplungselements 4, hindert bzw. behindert dieses aber nicht am Drehen, da die axiale Gegenkraft über die Gleitfläche 5 übertragen wird.

In einer bevorzugten Ausführungsform ist das Kupplungssperrelement 17 und/oder das Kupplungselement 4 bzw. der Kupplungsabschnitt 19 so ausgebildet, dass Krafteinwirkungen durch das Kupplungselement 4 auf das Kupplungssperrelement 17 eine Entlastung des Aktors bewirken. Hierbei sind die Kontaktflächen von Kupplungssperrelement 17 und Kupplungselement 4 bzw. Kupplungsabschnitt 19 vorzugsweise derart abgeschrägt ausgebildet, dass eine axiale Krafteinwirkung des Kupplungselements 4 auf das Kupplungssperrelement 17 eine Bewegungstendenz des Kupplungssperrelements in Richtung stärkerem bzw. sichererem Eingriff bewirkt, so dass bei erst teilweisem Eingriff zu Beginn der Krafteinwirkung anschließend auf jeden Fall bzw. im Wesentlichen eine betriebssicherere Position eingenommen wird und weiterhin eine Arretierung des Kupplungssperrelements 17 in der gekuppelten Stellung gewährleistet wird und seine Rückkehr in die entkuppelte Stellung verhindert wird, so lange das Drehmoment, das vom Antrieb auf den Abtrieb übertragen wird, einen bestimmten Wert nicht unterschreitet. Die Kontaktflächen des Kupplungssperrelements 17 und des Kupplungselements 4 bzw. des Kupplungsabschnitts 19 weisen in weiteren bevorzugten Ausführungsformen weitere, sich von den dargestellten Oberflächengeometrien unterscheidende, Ausbildungen auf, wobei sie jedoch die oben beschriebenen Funktionen erfüllen.

Nach erfolgter Drehung des Antriebs 2 und der Verschiebung des Kupplungselements 4 bewirken Kupplungsfeder 9 und/oder Potentialfeder 14 vorzugsweise eine Rückstellung der einzelnen Elemente, i.e. Antrieb 2, Kupplungselement 4 und/oder Abtrieb 3, in die Ausgangsposition (vgl. Fig. 1a). Wie in Fig. 1 dargestellt, sind in einer bevorzugten Ausführungsform Antrieb 2, Abtrieb 3 sowie Führung 12 und Kuppeleinrichtung 15 derart gelagert, dass eine axiale Verschiebung, d.h. in Richtung oder gegen Richtung des Pfeils X in Fig. 1b verhindert bzw. im Wesentlichen beschränkt wird.

In bevorzugten Ausführungsformen sind die ersten, zweiten und dritten Gleitelemente 7, 8, 11 sowie die ersten, zweiten und dritten Gleitflächen 5, 6, 10 außerhalb der Drehachse der Vorrichtung 1 angeordnet. Entsprechend einer weiteren bevorzugten Ausführungsform sind Antrieb 2, Kupplungselement 4, Abtrieb 3 und/oder Führung 12 im Wesentlichen symmetrisch und/oder rotationssymmetrisch ausgebildet. Entsprechend einer weiteren erfindungsgemäßen Ausführungsform ist der Aktor 16 batteriebetrieben und entsprechend einer weiteren oder zusätzlichen Ausführungsform impulsgesteuert. Gemäß einer weiteren Ausführungsform weist der Aktor von den beschriebenen abweichende, für die Erfüllung der beschriebenen Funktion geeignete Ausbildungen auf.

In einer weiteren Ausführungsform der erfindungsgemäßen Vorrichtung, wie sie in Fig. 2 bzw. Fig. 2a-2c dargestellt ist, wirkt ein mechanisches Potential, welches zur Bewegung des Abtriebs überwunden werden muß, auf das Kupplungselement 4 mit einem Federelement 21, z.B. einer Drehfeder oder einer Potentialanordnung. Diese Ausführungsform unterscheidet sich, von der in Fig. 1 bzw. Fig. 1a-1c gezeigten Ausführungsform dadurch, dass der Abtrieb 3 nicht notwendigerweise ein eigenes mechanisches Potential aufweisen muß, da dieses im Wesentlichen über die Drehfeder 21 auf das Kupplungselement eingebracht wird. Der Drehwinkel des Abtriebs 3 kann durch dessen Zusammenwirken mit einem Anschlag 22 begrenzt werden, wobei Fig. 2c die Ruhestellung darstellt.

Im entkuppelten Zustand wird das Kupplungselement 4, wie zuvor beschrieben, durch eine Drehung des Antriebs 2 in axialer Richtung bewegt, sofern die durch die Drehung des Antriebs 2 bewirkte, auf das Kupplungselement 4 wirkende Kraft größer ist, als die durch die Kupplungsfeder 9 der axialen Verschiebung des Kupplungselements 4 entgegengestellte Kraft. Eine rotatorische Bewegung des Abtriebs 3 wird jedoch nicht bewirkt, da das durch das Federelement 21 erzeugte mechanisches Potential des Kupplungselements 4 nicht überwunden werden kann.

Im gekuppelten Zustand bewirkt dagegen, wie zuvor beschrieben, eine Rotationsbewegung des Antriebs 2, vorzugsweise im Wesentlichen eine Rotationsbewegung des Kupplungselements 4, die auf den Abtrieb 3 übertragen wird, da das durch die Drehfeder 21 eingebrachte mechanische Potential nun überwunden werden kann.

Fig. 3 zeigt eine weitere bevorzugte Ausführungsform einer Kuppeleinrichtung 15 zur Verwendung mit einer Vorrichtung, beispielsweise einer Vorrichtung wie in Fig. 1 oder Fig. 2 dargestellt und oben beschrieben. An dieser Stelle wird daher lediglich auf die zur oben beschriebenen Ausführungsform unterschiedlich ausgebildeten Merkmale eingegangen. Fig. 3 zeigt eine Kuppeleinrichtung 15, zur Kupplung einer Kupplungselements 4, mit einem Aktor 16, einem Exzenter 20, einer Kupplungssperrvorrichtung bzw. einem Kupplungssperrelement 17 sowie einer Speicher- bzw. Widerstandsvorrichtung, hier Kupplungssperrenfeder 18. Fig. 3a zeigt den Aktor 16 bzw. Exzenter 20 in neutraler bzw. entkuppelter Stellung, das Kupplungssperrelement 17 befindet sich ebenfalls in entkuppelter Stellung. Fig. 3b zeigt den Aktor 16 in gekuppelter Stellung, wobei eine Einkupplung des Kupplungssperrelements 17 durch die Stellung des Kupplungselements 4 verhindert wird. In diesem Fall ist die Positionsinformation bzw. die Positionierungsenergie für die Positionierung des Kupplungssperrelements 17 in gekuppelter Stellung in der Kupplungssperrenfeder 18 gespeichert. Bewegt sich das Kupplungselement 4 in eine ein einkuppeln zulassende Position, wie in Fig. 3c zu sehen, positioniert die Kupplungssperrenfeder 18 das Kupplungssperrelement 17 durch die gespeicherte Energie in die gekuppelte Position. Die Stellung des Aktors 16 bleibt unverändert. Umgekehrt zeigt Fig. 3d das Kupplungssperrelement 17 in gekuppelter Stellung, also im Eingriff mit dem Kupplungselement 4, wobei sich der Aktor 16 in neutraler bzw. entkuppelter Stellung befindet. Auch in diesem Fall ist die Positions information bzw. die Positionierungsenergie für die Positionierung des Kupplungssperrelements 17 in der Kupplungssperrenfeder 18 gespeichert. Bewegt sich nun das Kupplungselement 4 in eine ein Entkuppeln zulassende Position, positioniert die Kupplungssperrenfeder 18 das Kupplungssperrelement 17 durch die gespeicherte Energie in die neutrale bzw. entkuppelte Position, wie in Fig. 2a zu sehen.

Wie sich aus den vorstehend beschriebenen Ausführungsformern ergibt, sind die erfindungsgemäßen Vorrichtungen vorzugsweise Manipulationssicher ausgebildet. Eine zusätzliche Manipulationssicherheit wird weiterhin beispiels- und vorzugsweise dadurch erreicht, dass das Kupplungssperrelement 17 in Richtung der Vorrichtungslängsachse gestützt und senkrecht angeordnet ist sowie dass der Aktor 16 quer zur Vorrichtungslängsachse angeordnet ist. Durch eine derartige Anordnung wirkt bei einem Schlag oder Stoß in Längsrichtung auf die Vorrichtung, wie beispielsweise bei einer Verwendung als Schließvorrichtung bei einem Schlag gegen dieselbe, keine oder nur eine geringe Kraft auf den Aktor 16, die zu einer Verstellung desselben geeignet wäre sowie keine oder nur eine geringe Kraft in Kuppel- bzw. Entkuppelrichtung des Kupplungssperrelements 17.

Gemäß einer weiteren bevorzugten Ausführungsform, sind die Vorrichtung bzw. Verfahren derart ausgebildet, dass eine axiale und/oder radiale Bewegung des Antriebs über eine entsprechende Anordnung der einzelnen Elemente, eine axiale und/oder radiale Bewegung des Abtriebs bewirkt, wobei die Bewegung des Antriebs auf den Abtrieb durch mindestens ein Kupplungselement entsprechend kuppelbar ist. Weitere bevorzugte Ausführungsformen ergeben sich durch eine Kombination verschiedener bevorzugter Ausführungsformen. Ferner können mehrere Vorrichtungen mit einander verbunden, beispielsweise hintereinander angeordnet, sein bzw. ein oder mehrere Antriebe, Abtriebe, Kupplungselemente, Führungsvorrichtungen, Kuppeleinrichtungen usw. aufweisen, die miteinander und untereinander in Verbindung bzw. Wirkverbindung stehen.

Weitere bevorzugte Ausführungsformen kuppeln sinngemäß translatorische, statt rotatorischer Bewegungen.

Gemäß einem erfindungsgemäßen Verfahren erfolgt eine Übertragung einer Bewegung sowie entsprechender Kräfte und Momente entsprechend der beschriebenen Funktionsweise einer erfindungsgemäßen Vorrichtung und in einem weiteren bevorzugten Verfahren unter Verwendung einer erfindungsgemäßen Vorrichtung.

Eine weitere erfindungsgemäße Vorrichtung ist in Fig. 4 bzw. Fig. 4a-4d dargestellt. Dort besteht das Kupplungselement 4 aus mehreren Elementen 23, beispielsweise in Form von Röllchen, diese werden im Antrieb 2 so geführt, dass diese sich im Wesentlichen nur in radialer Richtung relativ zu diesem bewegen, wie z.B. in den Fig. 4a und 4b dargestellt.

In Fig. 4a, 4c, 4d sowie in den später noch zu erläuternden Fig. 5a, 5b, 6a und 6b ist zu beachten, dass das Kupplungselement in Form eines Röllchens 23 zwar als Schnitt dargestellt ist, aber oberhalb der eigentlichen Schnittebene liegt, zur besseren Darstellung. Weiter sind die Schnitte aus Gründen der Übersichtlichkeit nur als dünne Schicht ausgeführt.

In der Ansicht in Fig. 4a ist des weiteren aus Gründen der Übersichtlichkeit der Aktor in Form eines Elektromagneten weggelassen worden. Des weiteren ist in den Fig. 4, 5 und 6 am Antrieb aus Übersichtlichkeitsgründen kein mechanisches Potential eingezeichnet.

Die Röllchen 23 werden über ein Federelement 24, z.B. bestehend aus einer Schenkelfeder, nach außen hin zum Abtrieb 3 gedrückt. Der Abtrieb 3 ist so gestaltet, dass die Röllchen oder Rollenelemente 23 bevorzugt über innen ausgebildete radiale Erhebungen 25 am Abtrieb 3 laufen und somit bei einer Relativbewegung zwischen Antrieb 2 und Abtrieb 3 nach innen ausweichen müssen, wobei sie das Potential des Federelements 24 überwinden müssen. Die Röllchen sind dabei allerdings nicht in der Lage, das mechanische Potential des Abtriebs 3 zu überwinden, so dass im entkuppelten Zustand bei einer Drehung des Antriebs 2 im Wesentlichen keine Drehung des Abtriebs 3 erfolgt, da dessen mechanisches Potential nicht überwunden wird. Aus Vereinfachungsgründen ist das mechanische Potential des Abtriebs 3 in den Fig. 4a-4d nicht eingezeichnet.

Weiterhin weist die Vorrichtung als Kuppelmechanismus 15 einen Aktor 16 mit einer Elektromagnetanordnung auf, ein drehbares Kupplungssperrelement 17 mit einer Kupplungssperrenfeder 18, sowie ein Schaltelement 30 und eine Schaltelementfeder 31 auf.

Die Kuppeleinrichtung 15 ist vorzugsweise derart ausgebildet, dass das Kupplungssperrelement 17 im Wesentlichen zwei Stellungen einnehmen kann, wobei eine Stellung einen nicht gekuppelten Zustand der Vorrichtung 1 bewirkt (Fig. 4c) und eine weitere Stellung einen gekuppelten Zustand der Vorrichtung bewirkt (Fig. 4a, 4b, 4d). Somit kann dieKuppeleinrichtung 15 eine Kupplung sowie eine Entkupplung des Antriebs 2 mit dem Abtrieb 3 mittels des Kupplungselements 4 hier in Form von Röllchen 23 bewirken. Hierbei ist der jeweilige Zustand von der Stellung der Kuppeleinrichtung 15 abhängig.

Im gekuppeltem Zustand, wie in den Fig. 4a, 4b und 4d gezeigt, wird das Kupplungsperrelement 17 zwischen die Röllchen 23 bewegt, so dass diese nicht mehr ausweichen können und ein Drehmoment auf den Abtrieb 3 übertragen werden kann. Dies geschieht indem ein Strom an eine Spule 27 angelegt wird, dadurch wird ein magnetischer Fluss durch ein Joch 26 und das Schaltelement 30, welches vorzugsweise zumindest teilweise magnetisch permeabel ausgeführt ist, bewirkt. Dieser Fluss bewirkt eine anziehende Kraft im Luftspalt zwischen Joch 26 und Schaltelement 30 bei der die Schaltelementfeder 31 des Schaltelements zusammengedrückt wird. Dadurch wird das Kupplungssperrelement 17, das über die Kupplungssperrenfeder 18 mit dem Schaltelement 30 verbunden ist so zur Mitte bewegt, dass Antrieb und Abtrieb miteinander gekuppelt werden.

Ein Vorteil ist hierbei, dass im gekuppelten Zustand keine Reibung auftritt, da die radial wirkende Gegenkraft durch die symmetrische Ausführungsform aufgehoben wird.

Zum Entkuppeln wird das Schaltelement 30 von der Elektromagnetanordnung 26, 27 wieder gelöst, so dass die Schaltelementfeder 31 das Kupplungssperrelement 17 zurück in eine Ruheposition bewegt. Das Entkuppeln kann durch einen Anschlag 33 unterstützt werden, indem er den Weg des Kupplungssperrelements 17 derart begrenzt, dass bei angezogenem Schaltelement 30 die Kupplungssperrenfeder 18 vorgespannt wird. Wird nun zum Entkuppeln kurzzeitig die magnetische Kraft vom Schaltelement 30 genommen, kann sich dieses durch die vorgespannte Kupplungssperrenfeder 18 etwas von seinem Anschlag am Joch 26 lösen, selbst wenn das Kupplungssperrelement 17 noch aufgrund eines externen Drehmomentes auf den Antrieb 2 zwischen den Kuppelelementen 4 eingeklemmt ist.

Eine weitere Ausführungsform der erfindungsgemäßen Vorrichtung ist in Fig. 5 bzw. Fig. 5a und 5b dargestellt. Diese Ausführungsform stimmt im Wesentlichen mit der Ausführungsform wie sie in Fig. 4 dargestellt ist überein und unterscheidet sich von dieser hautsächlich in der Gestaltung der Kupplungseinrichtung 15.

Bei der Kupplungseinrichtung 15 sind das Kupplungssperrelement 17 und das durch den Aktor 16 bewegte Schaltelement 30 getrennt ausgeführt. Im ungekuppelten Zustand wird das Schaltelement 30 durch die Schaltelementfeder 31 gegen das Kupplungssperrelement 17 und dessen Kupplungssperrenfeder 18 gedrückt, wie in Fig. 5a dargestellt. Da die Kupplungssperrenfeder 18 vorzugsweise schwächer ist als die Schaltelementfeder 31, wird das Kupplungssperrelement 17 gegen einen Anschlag 33 gedrückt.

Um Antrieb 2 und Abtrieb 3 miteinander zu kuppeln, wird das Schaltelement 30 durch den Aktor 16 betätigt. Dabei wird das Schaltelement 30 durch den aktivierten Elektromagneten 26, 27 angezogen, so dass die Kupplungssperrenfeder 18 in der Lage ist, das Kupplungssperrelement 17 in eine eingekuppelte Position zur Mitte hin zu bewegen. Kupplungssperrelement 17 und Schaltelement 30 stehen in diesem Zustand vorzugsweise nicht in direktem mechanischem Kontakt Dadurch kann das Entkuppeln unterstützt werden: Wird zum Entkuppeln kurzzeitig die magnetische Kraft vom Schaltelement 30 genommen, kann sich dieses aufgrund des Abstandes zum Kupplungssperrelement 17 durch die vorgespannte Schaltelementfeder 31 etwas von seinem Anschlag am Joch 26 lösen, selbst wenn das Kupplungssperrelement 17 noch aufgrund eines externen Drehmomentes auf den Antrieb 2 zwischen den Kuppelelementen 4 eingeklemmt ist.

Eine weitere bevorzugte Ausführungsform der erfindungsgemäßen Vorrichtung ist in Fig. 6 bzw. Fig. 6a und 6b dargestellt. Diese Ausführungsform stimmt im Wesentlichen mit der Ausführungsform wie sie in Fig. 4 dargestellt ist überein und unterscheidet sich von dieser hautsächlich in der Gestaltung der Kupplungseinrichtung 15. Die Kupplungseinrichtung 15 ist so ausgebildet, dass statt des Schaltelements 30 und der Schaltelementfeder 31, das Kupplungssperrelement 17 und dessen Kupplungssperrenfeder 18 über den Aktor 16 direkt betätigt werden.

Das Kupplungssperrelement 17 und/oder Schaltelement 30 sind drehbar und/oder verschiebbar gelagert, wobei die zum Einkuppeln erforderliche Bewegung im Wesentlichen senkrecht zur Angriffsrichtung ist, wie in Fig. 4 bis 6 dargestellt ist. Ein Vorteil der vorgenannten Ausführungsformen ist, dass sie dadurch besonders manipulationssicher sind. Damit können manipulativ eingebrachte Beschleunigungen in Angriffsrichtung im Wesentlichen keine Bewegung desselben in die gekuppelte Stellung bewirken.

Bei einer drehbaren Ausführungsform des Kupplungssperrelements 17 und/oder des Schaltelements 30 kann deren Schwerpunkt in deren Ruheposition (ungekuppelt) relativ zu deren Drehachse so gelagert werden, dass bei Beschleunigungen, die im Wesentlichen aus der Angriffsrichtung kommen, kein Einkuppeln bewirkt werden kann. Dies kann kann zum Beispiel vorzugsweise dadurch erreicht werden, dass die Verbindungslinie zwischen Schwerpunkt und Drehpunkt im Wesentlichen parallel zur Angriffsrichtung ist.

Ein weiterer Vorteil der Ausführungsformen aus Fig. 4 bis 6 ist, dass die Bewegung zum Einkuppeln zur Mitte hin erfolgt, sodass auch Fliehkräfte nicht manipulativ genutzt werden können.

Die Wirkrichtung des durch die Spule 27 erzeugten Magnetfelds (oder Magnetfelder) zwischen dem Kupplungssperrelement 17 bzw. dem Schaltelement 30 und dem Joch 26 ist im Wesentlichen quer zur Angriffsrichtung. Dies hat den Vorteil, dass externe manipulative Magnetfelder nicht in diese Richtung wirken können, sie werden im Wesentlichen eine Abstoßung des Kupplungssperrelements 17 bzw. des Schaltelements 30 vom Joch 26 bewirken.

Es ist anzumerken, dass neben den zuvor beschriebenen Ausführungsformen bei denen Rollenelemente als Kupplungselement verwendet werden auch Ausführungsformen denkbar sind mit nur einem Rollenelement 23 bzw. Gleitelement oder mehr als zwei Rollenelementen 23 bzw. Gleitelementen, sowie Kombinationen aus Roll- und Gleitelementen.

Entsprechend weiterer bevorzugter Ausführungsformen sind die unterschiedlichen beschriebenen bevorzugten Ausführungsformen beliebig miteinander kombinierbar und gegeneinander austauschbar, wobei aus Übersichtlichkeitsgründen auf eine detaillierte Diskussion sämtlicher alternativer Ausführungsformen verzichtet wird.

Die erfindungsgemäße Vorrichtung und das erfindungsgemäße Verfahren eignen sich insbesondere zur Anwendung im Bereich von Schließvorrichtungen und Verschlussmechanismen. Die erfindungsgemäße Vorrichtung und das erfindungsgemäße Verfahren erlauben insbesondere die Kupplung eines An- und eines Abtriebs mit einem sehr geringen Energiebedarf, wobei insbesondere eine sichere Entkupplung bei im Wesentlichen lastlosem Antrieb gewährleistet ist. Weiterhin lässt sich die Kupplung mit einem bistabilen Aktor schalten und erlaubt ein sicheres Auskuppeln bei bistabilem Aktor. Der Aktor kann einen Elektromotor oder ein Magnetelement z.B. ein Elektromagnetelementanordnung aufweisen. Ferner erlaubt die erfindungsgemäße Vorrichtung bzw. das erfindungsgemäße Verfahren in einer bevorzugten Ausführungsform ein Auskuppeln nur dann, wenn eine Kraft bzw. ein Moment, die bzw. das zwischen An- und Abtrieb vorhanden ist, einen bestimmten Wert unterschreitet. Hierbei kann die Steuerung des Kupplungsvorgangs vorteilhafterweise nahezu kraftlos erfolgen. Ferner bewirkt die erfindungsgemäße Vorrichtung und das erfindungsgemäße Verfahren, dass Krafteinwirkungen durch das Kupplungselement auf den Kuppelmechanismus vorzugsweise eine Entlastung des Aktors bewirken, so dass unabhängig vom mechanischen Status zwischen An- und Abtrieb eine sichere Rückkehr des Aktors in den ausgekuppelten Zustand ermöglicht wird. Somit bewirkt die erfindungsgemäße Vorrichtung und das erfindungsgemäße Verfahren eine einfache, funktionssichere und manipulationssichere kuppelbare Übertragung einer Bewegung sowie entsprechende Kräfte und Momente. Weiterer oder zusätzlicher Vorteil der vorliegenden Erfindung ist weiterhin eine verbesserte Handhabbarkeit und ein verbessertes Drehgefühl, insbesondere durch die Bereitstellung einer vergleichbaren Schließkraft bzw. einer der Schließkraft entgegengesetzten Kraft im entkuppelten wie im gekuppelten Zustand.

## Patentansprüche

1. Vorrichtung (1), insbesondere zur Übertragung einer Bewegung sowie entsprechender Kräfte und/oder Momente, aufweisend einen Antrieb (2) und einen Abtrieb (3), wobei Antrieb (2) und Abtrieb (3) über mindestens ein Kupplungselement (4) derart verkuppelt sind, dass im entkuppelten Zustand eine Bewegung des Antriebs (2) eine Bewegung des Kupplungselements (4) bewirkt, die nicht geeignet ist, eine Bewegung des Antriebs (2) auf den Abtrieb (3) zu übertragen, und wobei bei entkuppeltem Zustand eine Bewegung des Antriebs (2) eine hierzu im wesentlichen orthogonale Bewegungskomponente des Kupplungselements (4) bewirkt und wobei eine Bewegung des Antriebs (2) im gekuppelten Zustand im Wesentlichen eine gleichsinnige Bewegung des Kupplungselements (4) bewirkt.

2. Vorrichtung (1), insbesondere zur Übertragung einer Bewegung sowie entsprechender Kräfte und/oder Momente, aufweisend einen Antrieb (2) und einen Abtrieb (3), wobei Antrieb (2) und Abtrieb (3) über mindestens ein Kupplungselement (4) derart verkuppelt sind, dass im entkuppelten Zustand eine Bewegung des Abtriebs (3) eine Bewegung des Kupplungselements (4) bewirkt, die nicht geeignet ist, eine Bewegung des Abtriebs (3) auf den Antrieb (2) zu übertragen, und wobei bei entkuppeltem Zustand eine Bewegung des Abtriebs (3) eine hierzu im Wesentlichen orthogonale Bewegungskomponente des Kupplungselements (4) bewirkt und wobei eine Bewegung des Abtriebs (3) im gekuppelten Zustand im Wesentlichen eine gleichsinnige Bewegung des Kupplungselements (4) bewirkt.

3. Vorrichtung nach Anspruch 1 oder 2, wobei die Bewegung des Antriebs (2) im entkuppelten Zustand durch die Bewegung des mindestens einen Kupplungselements (4) nicht auf den Abtrieb (3) übertragbar ist, da dessen mechanisches gebildet durch eine Speichervorrichtung (14) Potential nicht überwindbar ist.

4. Vorrichtung nach Anspruch 1, 2 oder 3, ferner aufweisend eine Kuppeleinrichtung (15), die eine Kupplung sowie eine Entkupplung des Antriebs (2) mit dem Abtrieb (3) mittels des mindestens einen Kupplungselements (4) bewirken kann.

5. Vorrichtung nach Anspruch 4, wobei die Kuppeleinrichtung (15) im entkuppelten Zustand im Wesentlichen nicht mit dem mindestens einen Kupplungselement (4) in Eingriff steht.

6. Vorrichtung nach einem der Ansprüche 4 oder 5, wobei die Kuppeleinrichtung (15) im gekuppelten Zustand eine Beschränkung der Beweglichkeit des mindestens einen Kupplungselements (4) bewirkt.

7. Vorrichtung nach einem der Ansprüche 4 bis 6, wobei die Kuppeleinrichtung (15) mindestens eine Kupplungssperrvorrichtung bzw. ein Kupplungssperrelement (17) zur Beschränkung der Beweglichkeit des mindestens einen Kupplungselements (4) im gekuppelten Zustand aufweist.

8. Vorrichtung nach Anspruch 7, wobei zum Bewegen des Kupplungssperrelements (17) vom entkuppelten Zustand in einen gekuppelten und/oder vom gekuppelten Zustand in den entkuppelten ein mechanisches Potential gebildet durch eine Speichervorrichtung (18) oder Magnetkraft überwunden werden muss.

9. Vorrichtung nach Anspruch 7 oder 8, wobei das Zusammenspiel zwischen Kupplungssperrelementen (17) und Kupplungselement(en) (4) so gestaltet ist, dass die Krafteinwirkungen durch das mindestens eine Kupplungselement (4) eine Bewegungstendenz in Richtung stärkerem bzw. sichererem Eingriff bewirken, so dass bei erst teilweisem Eingriff zu Beginn der Krafteinwirkung anschließend im Wesentlichen eine betriebssicherere Position eingenommen wird.

10. Vorrichtung nach Anspruch 7, 8 oder 9, wobei die Kuppeleinrichtung (15), ferner einen Aktor (16) zur Positionierung des Kupplungssperrelements (17) aufweist.

11. Vorrichtung nach Anspruch 10, wobei der Aktor (16) geeignet ist, eine Verschiebung des Kupplungssperrelements (17) über ein mechanisches Potential gebildet durch eine Speichervorrichtung (18) oder Magnetkraft in eine zur Kupplung geeignete Position zu bewirken.

12. Vorrichtung nach einem der Ansprüche 9, 10 oder 11, wobei der Aktor bistabil ist.

13. Vorrichtung nach Anspruch 10, 11, oder 12, wobei der Aktor (16) eine Elektromagnetanordnung aufweist mit wenigstens einem Joch (26) und einer Spule (27).

14. Vorrichtung nach einem der vorstehenden Ansprüche, wobei die Kuppelvorüchtung derart manipulationssicher ausgebildet ist, dass die Bewegungsrichtungen der Kuppeleinrichtung (15) im Wesentlichen orthogonal zu den zu erwartenden Angriffen in Längsrichtung zur Vorrichtung ausgeführt sind und/oder Gegenmomente die durch den Angriff verursachten Kräfte kompensieren.

15. Vorrichtung nach einem der vorstehenden Ansprüche, wobei zu einer Relativbewegung zwischen Antrieb (2) und Abtrieb (3) ein mechanisches Potential gebildet durch eine Speichervorrichtung (9) überwunden werden muss, wobei dieses Potential geringer als ein mechanisches Potential des Abtriebs (3) ist, das durch eine Speichervorrichtung (14) gebildet wird.

16. Vorrichtung nach einem der Ansprüche 7 bis 15, wobei das Potential gebildet durch eine Speichervorrichtung (9) bewirkt, dass bei Unterschreiten einer bestimmten Kraft am Antrieb (2) mindestens ein Kupplungssperrelement (17) im Wesentlichen kraftlos in eine Kupplungsposition ein- und/oder ausgebracht werden kann.

17. Vorrichtung nach einem der vorstehenden Ansprüche, wobei Antrieb (2) und Abtrieb (3) über das mindestens eine Kupplungselement (4) derart gekuppelt sind, dass bei entkuppeltem Zustand eine Bewegung des Abtriebs (3) bei stehendem Antrieb (2) eine hierzu orthogonale Bewegungskomponente des mindestens einen Kupplungselements (4) bewirkt und dass eine Bewegung des Abtriebs (3) im gekuppelten Zustand im Wesentlichen eine gleichsinnige Bewegung des mindestens einen Kupplungselements (4) bewirkt.

18. Vorrichtung nach einem der vorstehenden Ansprüche, wobei eine zur Bewegungsrichtung des Antriebes im Wesentlichen orthogonale Bewegung des mindestens einen Kupplungselements (4) im Wesentlichen keine Bewegung des Abtriebs (3) bewirkt.

19. Vorrichtung nach einem der vorstehenden Ansprüche, wobei eine Rotationsbewegung des mindestens einen Kupplungselements (4) im Wesentlichen eine Rotationsbewegung des Abtriebs (3) bewirkt.

20. Vorrichtung nach einem der vorstehenden Ansprüche, wobei das mindestens eine Kupplungselement (4) über mindestens eine erste Führungseinrichtung (5, 7) mit dem Antrieb (2) in Beziehung steht.

21. Vorrichtung nach Anspruch 20, wobei die mindestens eine erste Führungseinrichtung (5, 7) mindestens eine erste Gleitfläche (5) zum Kontakt mit mindestens einem ersten Gleitelement (7) aufweist.

22. Vorrichtung nach Anspruch 20 oder 21, wobei die mindestens eine erste Gleitfläche (5) bezüglich einer axialen Bewegungsrichtung des Kupplungselements (4) geneigt ausgebildet ist.

23. Vorrichtung nach einem der Ansprüche 21 oder 22, wobei sich das mindestens eine am Antrieb angeordnete erste Gleitelement (7) bei einer Drehung des Antriebs (2) im Wesentlichen auf einer im Wesentlichen zu einer axialen Bewegungsrichtung des mindestens einen Kupplungselements (4) senkrechten Ebene bewegt, wobei es auf mindestens einer ersten Gleitfläche (5) anliegt und/oder an dieser abgleitet.

24. Vorrichtung nach einem der vorstehenden Ansprüche, wobei das mindestens eine Kupplungselement (4) mindestens ein zweite Führungseinrichtung (6, 8), die mit dem Abtrieb (3) in Beziehung steht, aufweist.

25. Vorrichtung nach Anspruch 24, wobei die mindestens eine zweite Führungseinrichtung mindestens eine zweite Gleitfläche (6) zum Kontakt mit mindestens einem zweiten Gleitelement (8) aufweist.

26. Vorrichtung nach Anspruch 25, wobei die mindestens eine zweite Gleitfläche (6) bezüglich einer axialen Bewegungsrichtung des mindestens einen Kupplungselements (4) im Wesentlichen parallel ausgebildet ist.

27. Vorrichtung nach einem der Ansprüche 25 oder 26, wobei sich das am Abtrieb (3) angeordnete zweite Gleitelement (8) bei einer Drehung des mindestens einen Kupplungselements (4) im Wesentlichen auf einer im Wesentlichen zu einer axialen Bewegungsrichtung des mindestens einen Kupplungselements (4) senkrechten Ebene bewegt wobei es auf mindestens einer zweiten Gleitfläche (6) anliegt und/oder an dieser abgleitet.

28. Vorrichtung nach einem der vorstehenden Ansprüche, wobei der Abtrieb zur Erzeugung eines mechanischen Potentials gebildet durch eine Speichervorrichtung (14) mit mindestens einer dritten Führungseinrichtung (10, 11) in Beziehung steht.

29. Vorrichtung nach Anspruch 28, die mindestens eine dritte Führungseinrichtung mindestens eine dritte Gleitfläche (10) zum Kontakt mit mindestens einem in einer Führung (12) angeordneten dritten Gleitelement (11) aufweist.

30. Vorrichtung nach Anspruch 29, wobei die mindestens eine dritte Gleitfläche (10) bezüglich einer Rotationsachse des Abtriebs (3) geneigt ausgebildet ist.

31. Vorrichtung nach einem der Ansprüche 29 oder 30, wobei sich das in einer Führung (12) angeordnete mindestens eine dritte Gleitelement (11) bei einer Drehung des Abtriebs (3) im Wesentlichen entlang der Drehachse des Abtriebs (3) bewegt.

32. Vorrichtung nach einem der Ansprüche 29 bis 31, wobei das mindestens eine dritte Gleitelement (11) gegen die mindestens eine dritte Gleitfläche (10) vorgespannt ist.

33. Vorrichtung nach einem der vorstehenden Ansprüche, wobei das Kupplungselement (4) gegen den Abtrieb (3) und/oder gegen den Antrieb (2) vorgespannt ist.

34. Vorrichtung nach einem der Ansprüche 1 bis 33, wobei das mechanische Potential gebildet durch eine Speichervorrichtung (14,21) welches zur Bewegung des Abtriebs überwunden werden muss im Wesentlichen auf das Kupplungselement (4) wirkt.

35. Vorrichtung nach einem der Ansprüche 1 bis 34, wobei das Kupplungselement (4) über ein Federelement (21) vorgespannt werden kann, das vorzugsweise eine Drehfeder und/oder eine Potentialanordnung aufweist und wobei das Kupplungselement (4) vorzugsweise in seinem Drehwinkel beschränkt werden kann.

36. Vorrichtung nach Anspruch 35, wobei die Begrenzung des Drehwinkels durch das Zusammenwirken des Abtriebs (3) mit einem Anschlag (22) erfolgt.

37. Vorrichtung nach einem der Ansprüche 1 bis 14, 16 bis 19 oder 33, wobei das Kupplungselement (4) aus wenigstens einem Rollenelement (23) oder Gleitelement besteht.

38. Vorrichtung nach Anspruch 37, wobei das Rollenelement (23) oder Gleitelement so im Antrieb (2) geführt ist, dass es sich im Wesentlichen in radialer Richtung zu diesem bewegen kann.

39. Vorrichtung nach Anspruch 37 oder 38, wobei das Rollenelement (23) oder Gleitelement über ein Federelement (24) vorzugsweise bestehend aus einer Schenkelfeder, nach außen gedrückt wird.

40. Vorrichtung nach Anspruch 37, 38 oder 39, wobei der Abtrieb (3) so gestaltet ist, dass er an seiner Innenseite wenigstens eine Erhebung (25) aufweist, über die das Rollenelement (23) oder Gleitelement läuft.

41. Vorrichtung nach einem der Ansprüche 37 bis 40, wobei das Rollenelement (23) oder Gleitelement bei einer Relativbewegung zwischen Antrieb (2) und Abtrieb (3), wenn Antrieb (2) und Abtrieb (3) nicht miteinander gekuppelt sind, ausweichen kann.

42. Vorrichtung nach einem der Ansprüche 38 bis 40, wobei Antrieb (2) und Abtrieb (3) so ausgebildet sind, dass das Rollenelement (23) oder Gleitelement bei einer Drehung des Antriebs (2) nach innen ausweichen kann, indem es das Potential des Federelements (24) überwindet, wobei das dadurch erzeugte Drehmoment nicht ausreicht, um ein mechanisches Potential am Abtrieb (3) zu überwinden, das durch eine Speichervorrichtung gebildet wird.

43. Vorrichtung nach einem der Ansprüche 37 bis 42, wobei ein Kupplungssperrelement (17) so zwischen Kupplungselementen (4) bewegt werden kann, dass diese nicht mehr ausweichen können und somit Antrieb (2) und Abtrieb (3) miteinander gekuppelt werden.

44. Vorrichtung nach Anspruch 43, wobei das Kupplungssperrelement (17) so gelagert ist, dass die zum Einkuppeln erforderliche Bewegung im Wesentlichen senkrecht zur Angriffsrichtung verläuft.

45. Vorrichtung nach Anspruch 43 oder 44, wobei der Schwerpunkt des Kupplungssperrelements (17) so gewählt ist, dass er, wenn Antrieb (2) und Abtrieb (3) nicht miteinander gekuppelt sind, im Wesentlichen so zu seiner Drehachse gelagert ist, dass bei Beschleunigungen in Angriffsrichtung, kein Einkuppeln von Antrieb (2) und Abtrieb (3) erfolgen kann.

46. Vorrichtung nach einem der Ansprüche 37 bis 45, wobei das Kupplungssperrelement (17) mit einem Schaltelement (30) über eine Kupplungssperrenfeder (18) verbunden ist.

47. Vorrichtung nach Anspruch 46, wobei das Schaltelement (30) über den Aktor (16) betätigt wird, der eine Elektromagnetanordnung (26, 27) aufweist.

48. Vorrichtung nach Anspruch 46 oder 47, wobei die Kupplungssperrenfeder (18) so angeordnet und ausgebildet ist, dass, wenn das Schaltelement (30) durch die Elektromagnetanordnung des Aktors (16) betätigt wird, das Kupplungssperrelement (17) durch die Kupplungssperrenfeder (18) in eine Position bewegt werden kann, in der Antrieb (2) und Abtrieb (3) miteinander gekuppelt sind.

49. Vorrichtung nach Anspruch 46, 47 oder 48, wobei das Schaltelement (30) und/oder das Kupplungssperrelement (17) eine Schaltelementfeder (31) aufweisen.

50. Vorrichtung nach Anspruch 49, wobei zum Kuppeln das Schaltelement (30) über den Aktor (16) so bewegt werden kann, dass die Schaltelementfeder (31) vorgespannt wird und das mit dem Schaltelement (30) verbundene Kupplungssperrelement (17) über Federkräfte in eine gekuppelte Stellung bewegt werden kann.

51. Vorrichtung nach Anspruch 50, wobei die Bewegung des Kupplungssperrelements (17) in eine gekuppelte Stellung vorzugsweise durch einen Anschlag (33) begrenzt wird, so dass die Kupplungssperrenfeder (18) vorgespannt werden kann.

52. Vorrichtung nach Anspruch 50 oder 51, wobei die Vorspannung der Schaltelementfeder (31) geeignet ist, das Kupplungssperrelement (17) in eine entkuppelte Stellung zu bewegen, wenn eine magnetische Kraft des Aktors (16) kurzzeitig von dem Schaltelement (30) genommen wird.

53. Vorrichtung nach Anspruch 50, 51 oder 52, wobei die Vorspannung der Kupplungssperrenfeder (18) und/oder der Schaltelementfeder (31) geeignet ist, das Schaltelement (30) zum Entkuppeln von der Elektromagnetanordnung des Aktors (16) zu lösen, wenn eine magnetische Kraft des Aktors (16) von dem Schaltelement (30) genommen wird, insbesondere auch dann, wenn das Kupplungssperrelement (17) noch aufgrund eines externen Drehmoments auf den Antrieb zwischen den Kupplungselementen (4) eingeklemmt ist.

54. Vorrichtung nach einem der Ansprüche 37 bis 45, wobei das Kupplungssperrelement (17) und das Schaltelement (30) jeweils getrennt voneinander ausgebildet sind, und jeweils ein Federelement (18, 31) aufweisen.

55. Vorrichtung nach Anspruch 54, wobei das Schaltelement (30) über den Aktor (16) betätigt wird, der eine Elektromagnetanordnung (26, 27) aufweist.

56. Vorrichtung nach Anspruch 54 oder 55, wobei die Federelemente (18, 31) so angeordnet sind, dass das Schaltelement (30) das Kupplungssperrelement (17) in einer ungekuppelten Position hält, und wenn es durch den Aktor (16) betätigt wird, das Kupplungssperrelement (17) freigibt, so dass dieses eine gekuppelte Position einnehmen kann.

57. Vorrichtung nach Anspruch 54, 55 oder 56, wobei das Kupplungssperrelement (17) mit der Kupplungssperrenfeder (18) und das Schaltelement (30) mit der Schaltelementfeder (31) verbunden ist.

58. Vorrichtung nach Anspruch 57, wobei das Kupplungssperrelement (17) durch das Schaltelement (30) über dessen Schaltelementfeder (31) in einem ungekuppelten Zustand gehalten wird, wobei die Schaltelementfeder (31) dabei vorgespannt ist.

59. Vorrichtung nach Anspruch 58, wobei die Vorspannung der Schaltelementfeder (31) geeignet ist, das Schaltelement (30) zum Entkuppeln von der Elektromagnetanordnung des Aktors (16) zu lösen, wenn eine magnetische Kraft des Aktors (16) von dem Schaltelement (30) genommen wird, insbesondere auch dann, wenn das Kupplungssperrelement (17) noch aufgrund eines externen Drehmoments auf den Antrieb zwischen den Kupplungselementen (4) eingeklemmt ist.

60. Vorrichtung nach einem der Ansprüche 37 bis 59, wobei der Aktor (16) einen Elektromagneten aufweist bestehend aus wenigstens einem Joch (26) und einer Spule (27), wobei die Wirkrichtung des magnetischen Feldes zwischen dem Schaltelement (30) und dem Joch (26) im Wesentlichen senkrecht zur Angriffsrichtung ist.

61. Vorrichtung nach Anspruch 60, wobei zum Kuppeln von Antrieb (2) und Abtrieb (3) ein Strom durch die Spule (27) geleitet wird, der einen magnetischen Fluss durch das Joch (26) und das Kupplungssperrelement (17) und/oder das Schaltelement (30), welche vorzugsweise zumindest teilweise magnetisch permeabel sind, bewirkt, wobei das Kupplungssperrelement (17) so bewegt wird, dass das Rollenelement (23) oder Gleitelement ein Drehmoment auf den Abtrieb (3) übertragen kann.

62. Vorrichtung nach einem der Ansprüche 9 bis 61, wobei der Aktor (16) über einen Transponder betätigbar ist.

63. Verfahren, insbesondere zur kuppelbaren Übertragung einer Bewegung sowie entsprechender Kräfte, und/oder Momente unter Verwendung einer Vorrichtung nach einem der Ansprüche 1 bis 62.

64. Schließvorrichtung mit einer Vorrichtung nach einem der Ansprüche 1 bis 62.

65. Schließvorrichtung nach Anspruch 64, wobei die Schließvorrichtung elektrisch und/oder elektromagnetisch betätigbar ist.

66. Schließvorrichtung nach Anspruch 64 oder 65, wobei der Aktor und/oder die Vorrichtung über einen Transponder betätigbar ist/sind.

## Claims

1. A device (1), in particular for transmitting a movement as well as corresponding forces and/or moments, comprising a drive (2) and a take-off (3), wherein the drive (2) and take-off (3) are coupled via at least one coupling element (4) in such a manner that in the decoupled state a movement of the drive (2) causes a movement of the coupling element (4), wherein said movement is not suitable for transmitting a movement from the drive (2) to the take-off (3), and wherein in the decoupled state a movement of the drive (2) causes a movement component of the coupling element (4) being essentially orthogonal thereto, and wherein a movement of the drive (2) in the coupled state essentially causes a movement of the coupling element (4) in the same direction.

2. The device (1), in particular for transmitting a movement as well as corresponding forces and/or moments, comprising a drive (2) and a take-off (3), wherein the drive (2) and take-off (3) are coupled via at least one coupling element (4) in such a manner that in the decoupled state a movement of the take-off (3) causes a movement of the coupling element (4), wherein said movement is not suitable for transmitting a movement of the take-off (3) to the drive (2), and wherein in the decoupled state a movement of the take-off (3) causes a movement component of the coupling element (4) being essentially orthogonal thereto, and wherein a movement of the take-off (3) in the coupled state essentially causes a movement of the coupling element (4) in the same direction.

3. The device according to claim 1 or 2, wherein the movement of the drive (2) in the decoupled state cannot be transmitted to the take-off (3) by the movement of the at least one coupling element (4) because the mechanical potential of the take-off (3) formed by a storage device (14) cannot be overcome.

4. The device according to claim 1, 2 or 3, further comprising a coupling means (15) which can cause a coupling as well as a decoupling of the drive (2) and the take-off (3) by means of the at least one coupling element (4).

5. The device according to claim 4, wherein in the decoupled state the coupling means (15) is essentially not engaged with the at least one coupling element (4).

6. The device according to claim 4 or 5, wherein in the coupled state the coupling means (15) causes a limitation of the movability of the at least one coupling element (4).

7. The device according to any one of claims 4 to 6, wherein the coupling means (15) comprises at least one coupling locking device or coupling locking element (17) for limiting the movability of the at least one coupling element (4) in the coupled state.

8. The device according to claim 7, wherein a mechanical potential formed by a storage device (18) or a magnetic force has to be overcome for moving the coupling locking element (17) from the decoupled state in a coupled state and/or from the coupled state in the decoupled state.

9. The device according to claim 7 or 8, wherein the cooperation between coupling locking elements (17) and coupling element(s) (4) is such that the forces applied by the at least one coupling element (4) cause a movement tendency towards a stronger and more reliable engagement, so that at the beginning of the force application there is only a partial engagement whereas then an essentially reliable position is reached.

10. The device according to claim 7, 8 or 9, wherein the coupling means (15) further comprises an actuator (16) for positioning the coupling locking element (17).

11. The device according to claim 10, wherein the actuator (16) is suitable for causing a displacement of the coupling locking element (17) via a mechanical potential formed by a storage device (18) or a magnetic force into a position being suitable for coupling.

12. The device according to any one of claims 9, 10 or 11, wherein the actuator is bistable.

13. The device according to claim 10, 11 or 12, wherein the actuator (16) comprises an electromagnet arrangement having at least one yoke (26) and a coil (27).

14. The device according to any one of the preceding claims, wherein the coupling device is configured manipulation-resistant such that the movement directions of the coupling means (15) are essentially orthogonal with respect to the attacks to be expected in the longitudinal direction of the device and/or counter-moments compensate for the forces caused by the attack.

15. The device according to any one of the preceding claims, wherein a mechanical potential formed by a storage device (9) has to be overcome so as to enable a relative movement between the drive (2) and take-off (3), wherein said potential is lower than a mechanical potential of the take-off (3) formed by a storage device (14).

16. The device according to any one of claims 7 to 15, wherein the potential formed by a storage device (9) renders at least one coupling locking element (17) capable of being brought into and/or out of a coupling position essentially without the application of a force when the force at the drive (2) falls below a specific value.

17. The device according to any one of the preceding claims, wherein the drive (2) and take-off (3) are coupled via the at least one coupling element (4) in such a manner that in the decoupled state a movement of the take-off (3), with a stationary drive (2), causes a movement component of the at least one coupling element (4) being orthogonal thereto and that a movement of the take-off (3) in the coupled state essentially causes a movement of the at least one coupling element (4) in the same direction.

18. The device according to any one of the preceding claims, wherein a movement of the at least one coupling element (4) being essentially orthogonal with respect to the movement direction of the drive essentially does not cause a movement of the take-off (3).

19. The device according to any one of the preceding claims, wherein a rotational movement of the at least one coupling element (4) essentially causes a rotational movement of the take-off (3).

20. The device according to any one of the preceding claims, wherein the at least one coupling element (4) communicates with the drive (2) via at least one first guide means (5, 7).

21. The device according to claim 20, wherein the at least one first guide means (5, 7) comprises at least one first slide surface (5) for a contact with at least one first slide element (7).

22. The device according to claim 20 or 21, wherein the at least one first slide surface (5) is inclined with respect to an axial movement direction of the coupling element (4).

23. The device according to claim 21 or 22, wherein upon a rotation of the drive (2), the at least one first slide element (7) being arranged at the drive (2) essentially moves on a plane being essentially perpendicular with respect to an axial movement direction of the at least one coupling element (4), wherein it contacts and/or moves along at least one first slide surface (5).

24. The device according to any one of the preceding claims, wherein the at least one coupling element (4) comprises at least one second guide means (6, 8) communicating with the take-off (3).

25. The device according to claim 24, wherein the at least one second guide means comprises at least one second slide surface (6) for a contact with at least one second slide element (8).

26. The device according to claim 25, wherein the at least one second slide surface (6) is essentially parallel with respect to an axial movement direction of the at least one coupling element (4).

27. The device according to claim 25 or 26, wherein upon a rotation of the at least one coupling element (4), the second slide element (8) being arranged at the take-off (3) essentially moves on a plane being essentially perpendicular with respect to an axial movement direction of the at least one coupling element (4), while contacting and/or moving along at least one second slide surface (6).

28. The device according to any one of the preceding claims, wherein the take-off (3) for generating a mechanical potential formed by a storage device (14) communicates with at least one third guide means (10, 11).

29. The device according to claim 28, comprising at least one third guide means and at least one third slide surface (10) for a contact with at least one third slide element (11) being arranged in a guide (12).

30. The device according to claim 29, wherein the at least one third slide surface (10) is inclined with respect to a rotational axis of the take-off (3).

31. The device according to claim 29 or 30, wherein upon a rotation of the take-off (3), the at least one third slide element (11) being arranged in a guide (12) essentially moves along the rotational axis of the take-off (3).

32. The device according to any one of claims 29 to 31, wherein the at least one third slide element (11) is pre-stressed with respect to the at least one third slide surface (10).

33. The device according to any one of the preceding claims, wherein the coupling element (4) is pre-stressed with respect to the take-off (3) and/or with respect to the drive (2).

34. The device according to any one of claims 1 to 33, wherein the mechanical potential formed by a storage device (14, 21), which has to be overcome for the movement of the take-off, essentially acts on the coupling element (4).

35. The device according to any one of claims 1 to 34, wherein the coupling element (4) can be pre-stressed by a spring element (21), which preferably comprises a torsion spring and/or a potential arrangement and wherein the coupling element (4) can preferably be limited in its angle of rotation.

36. The device according to claim 35, wherein the limiting of the angle of rotation is achieved by the co-operation of the take-off (3) and a stop (22).

37. The device according to any one of claims 1 to 14, 16 to 19 or 33, wherein the coupling element (4) consists of at least one roller element (23) or sliding element.

38. The device according to claim 37, wherein the roller element (23) or the sliding element is guided in the drive (2) in such a manner that it can essentially move in radial direction with respect to said drive.

39. The device according to claim 37 or 38, wherein the roller element (23) or the sliding element is pressed outwards by a spring element (24) preferably consisting of a leg spring.

40. The device according to claim 37, 38 or 39, wherein the take-off (3) is configured such that it comprises at least one projection (25) at its inner side on which the roller element (23) or sliding element moves.

41. The device according to any one of claims 37 to 40, wherein the roller element (23) or slide element can give way in case of a relative movement between the drive (2) and take-off (3) when the drive (2) and take-off (3) are not coupled with each other.

42. The device according to any one of claims 38 to 40, wherein the drive (2) and the take-off (3) are configured such that the roller element (23) or sliding element can move inwards upon a rotation of the drive (2) in that it overcomes the potential of the spring element (24) wherein the torque generated thereby is not sufficient to overcome a mechanical potential at the take-off (3), which is formed by a storage device.

43. The device according to any one of claims 37 to 42, wherein a coupling locking element (17) can be moved between the coupling elements (4) in such a manner that said coupling elements cannot give way and thus the drive (2) and take-off (3) are coupled with each other.

44. The device according to claim 43, wherein the coupling locking element (17) is supported in such a manner that the movement being necessary for the engagement is essentially perpendicular to the attack direction.

45. The device according to claim 43 or 44, wherein the mass center of the coupling locking element (17) is selected such that, when the drive (2) and take-off (3) are not coupled with each other, it is essentially supported with regard to its rotational axis such that an engagement of the drive (2) and take-off (3) cannot occur in case of accelerations in the attack direction.

46. The device according to any one of claims 37 to 45, wherein the coupling locking element (17) is connected to a switch element (30) via a coupling locking spring (18).

47. The device according to claim 46, wherein the switch element (30) is operated via the actuator (16) which comprises an electromagnet arrangement (26, 27).

48. The device according to claim 46 or 47, wherein the coupling locking spring (18) is arranged and configured such that when the switch element (30) is operated by the electromagnet arrangement of the actuator (16), the coupling locking element (17) can be moved into a position by the coupling locking spring (18) in which the drive (2) and take-off (3) are coupled with each other.

49. The device according to claim 46, 47 or 48, wherein the switch element (30) and/or the coupling locking element (17) comprise a switch element spring (31).

50. The device according to claim 49, wherein, for coupling, the switch element (30) can be moved via the actuator (16) such that the switch element spring (31) is pre-stressed and that the coupling locking element (17) connected to the switch element (30) can be moved into a coupled position by the spring forces.

51. The device according to claim 50, wherein the movement of the coupling locking element (17) into a coupled position is preferably limited by a stop (33) so that the coupling locking spring (18) can be pre-stressed.

52. The device according to claim 50 or 51, wherein the pre-stress of the switch element spring (31) is suitable to move the coupling locking element (17) into a decoupled position, when a magnetic force of the actuator (16) is removed from the switch element (30) for a short period of time.

53. The device according to claim 50, 51 or 52, wherein the pre-stress of the coupling locking element (18) and/or the switch element spring (31) is suitable to release the switch element (30) from the electromagnet arrangement of the actuator (16) for decoupling, when a magnetic force of the actuator (16) is removed from the switch element (30), especially also when the coupling locking element (17) is still clamped between the coupling elements (4) due to an external torque acting on the drive.

54. The device according to any one of claims 37 to 45, wherein the coupling locking element (17) and the switch element (30) are configured separately from each other and each comprises a spring element (18, 31).

55. The device according to claim 54, wherein the switch element (30) is operated via the actuator (16) which comprises an electromagnet arrangement (26, 27).

56. The device according to claim 54 or 55, wherein the spring elements (18, 31) are arranged such that the switch element (30) holds the coupling locking element (17) in a decoupled position and releases the coupling locking element (17) when it is operated by the actuator (16), so that said coupling locking element can assume a coupled position.

57. The device according to claim 54, 55 or 56, wherein the coupling locking element (17) is connected to the coupling locking spring (18) and the switch element (30) is connected to the switch element spring (31).

58. The device according to claim 57, wherein the coupling locking element (17) is held in a decoupled condition by the switch element (30) via its switch element spring (31), wherein the switch element spring (31) is pre-stressed.

59. The device according to claim 58, wherein the pre-stress of the switch element spring (31) is suitable to release the switch element (30) from the electromagnet arrangement of the actuator (16) for decoupling when a magnetic force of the actuator (16) is removed from the switch element (30), especially also when the coupling locking element (17) is still clamped between the coupling elements (4) due to an external torque acting on the drive.

60. The device according to any one of claims 37 to 59, wherein the actuator (16) comprises an electromagnet consisting of at least one yoke (26) and a coil (27), wherein the effective direction of the magnetic field between the switch element (30) and the yoke (26) is essentially perpendicular with respect to the attack direction.

61. The device according to claim 60, wherein a current is lead through the coil (27) for coupling the drive (2) and the take-off (3), said current effecting a magnetic flux through the yoke (26) and the coupling locking element (17) and/or the switch element (30), which are preferably at least partially magnetically permeable, wherein the coupling locking element (17) is moved such that the roller element (23) or sliding element can transmit a torque onto the take-off (3).

62. The device according to any one of claims 9 to 61, wherein the actuator (16) can be operated via a transponder.

63. A method, in particular for transmitting a movement as well as corresponding forces and/or moments by means of a coupling, thereby using a device according to any one of claims 1 to 62.

64. A lock device comprising a device according to any one of claims 1 to 62.

65. The lock device according to claim 64, wherein the lock device can be operated electrically and/or electromagnetically.

66. The lock device according to claim 64 or 65, wherein the actuator and/or the device can be operated via a transponder.

## Revendications

1. Dispositif (1), notamment de transmission d'un mouvement ainsi que de forces et/ou couples correspondants, comportant un entraînement (2) et un conducteur (3), l'entraînement (2) et le conducteur (3) étant couplées par le biais d'au moins un élément d'accouplement (4) de telle sorte qu'à l'état désaccouplé un mouvement de l'entraînement (2) induise un mouvement de l'élément d'accouplement (4) qui n'est pas adapté à la transmission d'un mouvement de l'entraînement (2) à le conducteur (3) et dans lequel, à l'état désaccouplé, un mouvement de l'entraînement (2) induise une composante de mouvement, pour l'essentiel orthogonale par rapport à celui-ci, de l'élément d'accouplement (4) et un mouvement de l'entraînement (2) induise, à l'état couplé, pour l'essentiel un mouvement dans le même sens de l'élément d'accouplement (4).

2. Dispositif (1), notamment de transmission d'un mouvement ainsi que de forces et/ou couples correspondants, comportant un entraînement (2) et un conducteur (3), l'entraînement (2) et le conducteur (3) étant couplées par le biais d'au moins un élément d'accouplement (4) de telle sorte qu'à l'état désaccouplé un mouvement de le conducteur (3) induise un mouvement de l'élément d'accouplement (4) qui n'est pas adapté à la transmission d'un mouvement de le conducteur (3) à l'entraînement (2) et dans lequel, à l'état désaccouplé, un mouvement de le conducteur (3) induise une composante de mouvement, pour l'essentiel orthogonale par rapport à celui ci, de l'élément d'accouplement (4) et un mouvement de le conducteur (3), à l'état couplé, induise pour l'essentiel un mouvement dans le même sens de l'élément d'accouplement (4).

3. Dispositif selon la revendication 1 ou 2, dans lequel le mouvement de l'entraînement (2) n'est pas transmissible à l'état désaccouplé, par le mouvement du au moins un élément d'accouplement (4), à le conducteur (3), étant donné que son potentiel mécanique, formé par un dispositif d'accumulation, ne peut pas être surmonté.

4. Dispositif selon la revendication 1, 2 ou 3, comportant en outre un dispositif d'accouplement (15) qui peut induire un accouplement ainsi qu'un désaccouplement de l'entraînement (2) avec le conducteur (3) au moyen du au moins un élément d'accouplement (4).

5. Dispositif selon la revendication 4, dans lequel le dispositif d'accouplement (15), à l'état désaccouplé, n'est pas en prise pour l'essentiel avec ledit au moins un élément d'accouplement (4).

6. Dispositif selon l'une des revendications 4 ou 5, dans lequel le dispositif d'accouplement (15) induit, à l'état couplé, une limitation de la mobilité du au moins un élément d'accouplement (4).

7. Dispositif selon l'une des revendications 4 à 6, dans lequel le dispositif d'accouplement (15) comporte au moins un dispositif ou un élément de blocage de l'accouplement (17) pour limiter la mobilité du au moins un élément d'accouplement (4) à l'état couplé.

8. Dispositif selon la revendication 7, dans lequel, pour faire passer l'élément de blocage de l'accouplement (17) de l'état désaccouplé à un état couplé et/ou de l'état couplé à l'état désaccouplé, il faut surmonter un potentiel mécanique formé par un dispositif d'accumulation (18) ou une force magnétique.

9. Dispositif selon la revendication 7 ou 8, dans lequel la coopération entre les éléments de blocage de l'accouplement (17) et l'élément/les éléments d'accouplement (4) est réalisée de telle sorte que les actions de la force, au moyen du au moins un élément d'accouplement (4), induisent une tendance de déplacement en direction d'une prise plus forte ou plus sûre de telle sorte que, lors de la prise seulement partielle au début de l'action de la force, une position fiable soit adoptée par la suite pour l'essentiel.

10. Dispositif selon la revendication 7, 8 ou 9, dans lequel le dispositif d'accouplement (15) comporte en outre un actionneur (16) pour le positionnement de l'élément de blocage de l'accouplement (17).

11. Dispositif selon la revendication 10, dans lequel l'actionneur (16) est adapté pour induire un déplacement de l'élément de blocage de l'accouplement (17) par le biais d'un potentiel mécanique formé par un dispositif d'accumulation (18) ou une force magnétique dans une position adaptée à l'accouplement.

12. Dispositif selon l'une des revendications 9, 10, ou 11, dans lequel l'actionneur est bistable.

13. Dispositif selon la revendication 10, 11 ou 12, dans lequel l'actionneur (16) comporte un dispositif à électro-aimant avec au moins une culasse (26) et une bobine (27).

14. Dispositif selon l'une des revendications précédentes, dans lequel le dispositif d'accouplement est réalisé de manière anti-manipulation de telle sorte que les sens de déplacement du dispositif d'accouplement (15) sont réalisés pour l'essentiel de manière orthogonale par rapport aux attaques à prévoir dans le sens longitudinal par rapport au dispositif et/ou les couples contraires compensent les forces causées par l'attaque.

15. Dispositif selon l'une des revendications précédentes, dans lequel il faut surmonter, pour un mouvement relatif entre l'entraînement (2) et le conducteur (3), un potentiel mécanique formé par un dispositif d'accumulation (9), ce potentiel étant inférieur à un potentiel mécanique de le conducteur (3) qui est formé par un dispositif d'accumulation (14).

16. Dispositif selon l'une des revendications 7 à 15, dans lequel le potentiel formé par un dispositif d'accumulation (9) induit le fait que, lorsqu'une certaine force sur l'entraînement (2) n'est pas atteinte, au moins un élément de blocage de l'accouplement (17) peut être monté et/ou démonté pour l'essentiel sans force dans une position d'accouplement.

17. Dispositif selon l'une des revendications précédentes, dans lequel l'entraînement (2) et le conducteur (3) sont couplées par le biais du au moins un élément d'accouplement (4) de telle sorte que, à l'état désaccouplé, un mouvement de le conducteur (3), lorsque l'entraînement (2) est stationnaire, induise une composante de mouvement, orthogonale par rapport à celui-ci, du au moins un élément d'accouplement (4) et qu'un mouvement de le conducteur (3), à l'état couplé, induise pour l'essentiel un mouvement dans le même sens du au moins un élément d'accouplement (4).

18. Dispositif selon l'une des revendications précédentes, dans lequel un mouvement, pour l'essentiel orthogonal par rapport au sens de déplacement de l'entraînement, du au moins un élément d'accouplement (4) n'induit pour l'essentiel aucun mouvement de le conducteur (3).

19. Dispositif selon l'une des revendications précédentes, dans lequel un mouvement de rotation du au moins un élément d'accouplement (4) induit pour l'essentiel un mouvement de rotation de le conducteur (3).

20. Dispositif selon l'une des revendications précédentes, dans lequel le au moins un élément d'accouplement (4) est en relation avec l'entraînement (2) par le biais d'au moins un premier dispositif de guidage (5, 7).

21. Dispositif selon la revendication 20, dans lequel le au moins un premier dispositif de guidage (5, 7) comporte au moins une première surface de glissement (5) pour le contact avec au moins un premier élément de glissement (7).

22. Dispositif selon la revendication 20 ou 21, dans lequel la au moins une première surface de glissement (5) est réalisée de manière inclinée par rapport à un sens de déplacement axial de l'élément d'accouplement (4).

23. Dispositif selon l'une des revendications 21 ou 22, dans lequel le au moins un premier élément de glissement (7), disposé sur l'entraînement, se déplace lors d'une rotation de l'entraînement (2) pour l'essentiel sur un plan perpendiculaire pour l'essentiel à un sens de déplacement axial du au moins un élément d'accouplement (4), l'élément de glissement reposant sur au moins une première surface de glissement (5) et/ou glissant sur celle-ci.

24. Dispositif selon l'une des revendications précédentes, dans lequel le au moins un élément d'accouplement (4) comporte au moins un second dispositif de guidage (6, 8) qui est en relation avec le conducteur (3).

25. Dispositif selon la revendication 24, dans lequel le au moins un second dispositif de guidage comporte au moins une seconde surface de glissement (6) pour le contact avec au moins un second élément de glissement (8).

26. Dispositif selon la revendication 25, dans lequel la au moins une seconde surface de glissement (6) est réalisée pour l'essentiel de manière parallèle à un sens de déplacement axial du au moins un élément d'accouplement (4).

27. Dispositif selon l'une des revendications 25 ou 26, dans lequel le second élément de glissement (8) disposé sur le conducteur (3) se déplace lors d'une rotation du au moins un élément d'accouplement (4) pour l'essentiel sur un plan perpendiculaire pour l'essentiel à un sens de déplacement axial du au moins un élément d'accouplement (4), l'élément de glissement reposant sur au moins une seconde surface de glissement (6) et/ou glissant sur celle-ci.

28. Dispositif selon l'une des revendications précédentes, dans lequel le conducteur, pour la production d'un potentiel mécanique formé par un dispositif d'accumulation (14), est en relation avec au moins un troisième dispositif de guidage (10, 11).

29. Dispositif selon la revendication 28, qui comporte au moins un troisième dispositif de guidage, au moins une troisième surface de glissement (10) pour le contact avec au moins un troisième élément de glissement (11) disposé dans une glissière (12).

30. Dispositif selon la revendication 29, dans lequel la au moins une troisième surface de glissement (10) est réalisée de manière inclinée par rapport à un axe de rotation de le conducteur (3).

31. Dispositif selon l'une des revendications 29 ou 30, dans lequel le au moins un troisième élément de glissement (11) disposé dans une glissière (12) se déplace, lors d'une rotation de le conducteur (3), pour l'essentiel le long de l'axe de rotation de le conducteur (3).

32. Dispositif selon l'une des revendications 29 à 31, dans lequel le au moins un troisième élément de glissement (11) est précontraint contre la troisième surface de glissement (10).

33. Dispositif selon l'une des revendications précédentes, dans lequel l'élément d'accouplement (4) est précontraint contre le conducteur (3) et/ou contre l'entraînement (2).

34. Dispositif selon l'une des revendications 1 à 33, dans lequel le potentiel mécanique formé par un dispositif d'accumulation (14, 21), lequel doit être surmonté pour le déplacement de le conducteur, agit pour l'essentiel sur l'élément d'accouplement (4).

35. Dispositif selon l'une des revendications 1 à 34, dans lequel l'élément d'accouplement (4) peut être précontraint par le biais d'un élément à ressort (21) qui comporte de préférence un ressort de torsion et/ou un dispositif à potentiel et dans lequel l'élément d'accouplement (4) peut être limité de préférence au niveau de son angle de rotation.

36. Dispositif selon la revendication 35, dans lequel la limitation de l'angle de rotation se fait par la coopération de le conducteur (3) avec une butée (22).

37. Dispositif selon l'une des revendications 1 à 14, 16 à 19 ou 33, dans lequel l'élément d'accouplement (4) est composé d'au moins un élément à galet (23) ou un élément de glissement.

38. Dispositif selon la revendication 37, dans lequel l'élément à galet (23) ou l'élément de glissement est guidé dans l'entraînement (2) de telle sorte qu'il puisse se déplacer pour l'essentiel dans le sens radial par rapport à celle-ci.

39. Dispositif selon la revendication 37 ou 38, dans lequel l'élément à galet (23) ou l'élément de glissement est poussé vers l'extérieur par le biais d'un élément à ressort (24) de préférence composé d'un ressort à branches.

40. Dispositif selon la revendication 37, 38 ou 39, dans lequel le conducteur (3) est réalisée de telle sorte qu'elle comporte, sur sa face interne, au moins une élévation (25) sur laquelle passe l'élément à galet (23) ou l'élément de glissement.

41. Dispositif selon l'une des revendications 37 à 40, dans lequel l'élément à galet (23) ou l'élément de glissement peut se déporter lors d'un mouvement relatif entre l'entraînement (2) et le conducteur (3) lorsque l'entraînement (2) et le conducteur (3) ne sont pas couplées.

42. Dispositif selon l'une des revendications 38 à 40, dans lequel l'entraînement (2) et le conducteur (3) sont réalisées de telle sorte que l'élément à galet (23) ou l'élément de glissement puisse se déporter vers l'intérieur lors d'une rotation de le conducteur (2), en ceci qu'il surmonte le potentiel de l'élément à ressort (24), le couple de rotation ainsi produit n'étant pas suffisant pour surmonter un potentiel mécanique sur le conducteur (3) qui est formé par un dispositif d'accumulation.

43. Dispositif selon l'une des revendications 37 à 42, dans lequel un élément de blocage de l'accouplement (17) peut être déplacé entre les éléments d'accouplement (4) de telle sorte que ceux-ci ne puissent plus se déporter et qu'ainsi l'entraînement (2) et le conducteur (3) soient couplées.

44. Dispositif selon la revendication 43, dans lequel l'élément de blocage de l'accouplement (17) est logé de telle sorte que le mouvement nécessaire au couplage s'étende pour l'essentiel perpendiculairement au sens d'attaque.

45. Dispositif selon la revendication 43 ou 44, dans lequel le centre de gravité de l'élément de blocage de l'accouplement (17) est choisi de telle sorte que, lorsque l'entraînement (2) et le conducteur (3) ne sont pas couplées, il soit pour l'essentiel logé par rapport à son axe de rotation de telle sorte que, lors d'accélérations dans le sens d'attaque, aucun accouplement de l'entraînement (2) et de le conducteur (3) ne puisse se produire.

46. Dispositif selon l'une des revendications 37 à 45, dans lequel l'élément de blocage de l'accouplement (17) est relié à un élément de commutation (30) par le biais d'un ressort de blocage de l'accouplement (18).

47. Dispositif selon la revendication 46, dans lequel l'élément de commutation (30) est actionné par le biais de l'actionneur (16) qui comporte un dispositif à électro-aimant (26, 27).

48. Dispositif selon la revendication 46 ou 47, dans lequel le ressort de blocage de l'accouplement (18) est disposé et réalisé de telle sorte que, lorsque l'élément de commutation (30) est actionné au moyen du dispositif à électro-aimant de l'actionneur (16), l'élément de blocage de l'accouplement (17) puisse être déplacé par le ressort de blocage de l'accouplement (18) dans une position dans laquelle l'entraînement (2) et le conducteur (3) sont couplées.

49. Dispositif selon la revendication 46, 47 ou 48, dans lequel l'élément de commutation (30) et/ou l'élément de blocage de l'accouplement (17) comportent un ressort d'élément de commutation (31).

50. Dispositif selon la revendication 49, dans lequel, pour l'accouplement, l'élément de commutation (30) peut être déplacé par le biais de l'actionneur (16) de telle sorte que le ressort d'élément de commutation (31) soit précontraint et que l'élément de blocage de l'accouplement (17), relié à l'élément de commutation (30), puisse être déplacé par le biais d'effets de ressort dans une position couplée.

51. Dispositif selon la revendication 50, dans lequel le mouvement de l'élément de blocage de l'accouplement (17) est délimité dans une position couplée de préférence par une butée (33) de telle sorte que le ressort de blocage de l'accouplement (18) puisse être précontraint.

52. Dispositif selon la revendication 50 ou 51, dans lequel la précontrainte du ressort de l'élément de commutation (31) est adaptée pour déplacer l'élément de blocage de l'accouplement (17) dans une position désaccouplée lorsqu'une force magnétique de l'actionneur (16) est momentanément absorbée par l'élément de commutation (30).

53. Dispositif selon la revendication 50, 51 ou 52, dans lequel la précontrainte du ressort de blocage d'accouplement (18) et/ou du ressort d'élément de commutation (31) est adaptée pour désengager l'élément de commutation (30) pour le désaccouplement du dispositif à électro-aimant de l'actionneur (16) lorsqu'une force magnétique de l'actionneur (16) est absorbée par l'élément de commutation (30), notamment lorsque l'élément de blocage de l'accouplement (17) est encore serré en raison d'un couple de rotation externe sur l'entraînement entre les éléments d'accouplement (4).

54. Dispositif selon l'une des revendications 37 à 45, dans lequel l'élément de blocage de l'accouplement (17) et l'élément de commutation (30) sont réalisés de manière séparée l'un de l'autre et comportent chacun un élément à ressort (18, 31).

55. Dispositif selon la revendication 54, dans lequel l'élément de commutation (30) est actionné par le biais de l'actionneur (16) qui comporte un dispositif à électro-aimant (26, 27).

56. Dispositif selon la revendication 54 ou 55, dans lequel les éléments à ressort (18, 31) sont disposés de telle sorte que l'élément de commutation (30) maintienne dans une position désaccouplée l'élément de blocage de l'accouplement (17) et, lorsqu'il est actionné au moyen de l'actionneur (16), libère l'élément de blocage de l'accouplement (17) de telle sorte que celui-ci puisse adopter une position couplée.

57. Dispositif selon la revendication 54, 55 ou 56, dans lequel l'élément de blocage de l'accouplement (17) est relié au ressort de blocage de l'accouplement (18) et l'élément de commutation (30) au ressort d'élément de commutation (31).

58. Dispositif selon la revendication 57, dans lequel l'élément de blocage de l'accouplement (17) est maintenu dans un état non couplé au moyen de l'élément de commutation (30) par le biais de son ressort d'élément de commutation (31), le ressort d'élément de commutation (31) étant précontraint à cette occasion.

59. Dispositif selon la revendication 58, dans lequel la précontrainte du ressort d'élément de commutation (31) est adaptée pour désengager l'élément de commutation (30) pour le désaccouplement du dispositif à électro-aimant de l'actionneur (16) lorsqu'une force magnétique de l'actionneur (16) est absorbée par l'élément de commutation (30), notamment lorsque l'élément de blocage de l'accouplement (17) est encore serré en raison d'un couple de rotation externe sur l'entraînement entre les éléments d'accouplement (4).

60. Dispositif selon l'une des revendications 37 à 59, dans lequel l'actionneur (16) comporte un électro-aimant composé d'au moins une culasse (26) et d'une bobine (27), le sens d'action du champ magnétique étant pour l'essentiel perpendiculaire au sens d'attaque entre l'élément de commutation (30) et la culasse (26).

61. Dispositif selon la revendication 60, dans lequel un courant est conduit à travers la bobine (27) pour le couplage de l'entraînement (2) et de le conducteur (3), courant qui induit un flux magnétique à travers la culasse (26) et l'élément de blocage de l'accouplement (17) et/ou l'élément de commutation (30), lesquels sont de préférence au moins partiellement perméables du point de vue magnétique, l'élément de blocage de l'accouplement (17) étant déplacé de telle sorte que l'élément à galet (23) ou l'élément de glissement puisse transmettre un couple de rotation à le conducteur (3).

62. Dispositif selon l'une des revendications 9 à 61, dans lequel l'actionneur (16) peut être actionné par le biais d'un transpondeur.

63. Procédé, notamment pour la transmission d'un mouvement ainsi que de forces et/ou couples correspondants pouvant être couplée, avec utilisation d'un dispositif selon l'une des revendications 1 à 62.

64. Dispositif de fermeture comportant un dispositif selon l'une des revendications 1 à 62.

65. Dispositif de fermeture selon la revendication 64, dans lequel le dispositif de fermeture peut être actionné de manière électrique et/ou électromagnétique.

66. Dispositif de fermeture selon la revendication 64 ou 65, dans lequel l'actionneur et/ou le dispositif peut/peuvent être actionné(s) par le biais d'un transpondeur.
